# EUROPÄISCHE PATENTSCHRIFT

(11) **EP 4 633 426 B1**
(45) Veröffentlichungstag und Bekanntmachung des Hinweises auf die Patenterteilung: **08.07.2026**
(21) Anmeldenummer: 24707657.3
(22) Anmeldetag: 20.02.2024
(51) Int. Cl.: A47B 88/45, A47B 88/457

(54) **ANORDNUNG AUS EINEM BEHÄLTNIS UND WENIGSTENS EINER ANTRIEBSEINHEIT UND VERFAHREN ZUR MONTAGE DER ANORDNUNG**
ASSEMBLY COMPOSED OF A CONTAINER AND AT LEAST ONE DRIVE UNIT AND MOUNTING PROCESS OF THE ASSEMBLY
ENSEMBLE COMPOSÉ D'UN CONTENANT ET D'AU MOINS UNE UNITÉ D'ENTRAÎNEMENT ET PROCÉDÉ DE MONTAGE DE L'ENSEMBLE

(30) Priorität: 24.02.2023 AT 501332023
(43) Veröffentlichungstag der Anmeldung: 22.10.2025
(73) Patentinhaber: JULIUS BLUM GMBH, 6973 Höchst (AT)
(72) Erfinder: HAUER, Christian, 6912 Hörbranz (AT); SPERGER, Thomas, 6971 Hard (AT); KOHLWEISS, Daniel, 6971 Hard (AT)
(74) Vertreter: Torggler & Hofmann Patentanwälte - Innsbruck
(86) Internationale Anmeldenummer: PCT/AT2024/060063
(87) Internationale Veröffentlichungsnummer: WO 2024/173972

(56) Entgegenhaltungen:
- WO-A1-2017/084805
- WO-A2-2010/107195
- IT-A1- 202100 004 862
- US-A1- 2022 265 046

## Beschreibung

Die Erfindung betrifft eine Anordnung aus einem Behältnis, insbesondere Schublade, und wenigstens einer Antriebseinheit zur zumindest bereichsweise automatisierten Bewegung des Behältnisses relativ zu einem feststehenden Möbelteil, insbesondere Möbelkorpus, umfassend einen, vorzugsweise mit 230 V versorgbaren, Elektromotor und eine Steuerungs- und/oder Regelungseinrichtung zur Ansteuerung des Elektromotors. Weiters betrifft die Erfindung ein Möbel mit einer solchen Anordnung. Des Weiteren betrifft die Erfindung ein Verfahren zur Montage einer solchen Anordnung.

Üblicherweise werden in der Möbelbranche Behältnisse manuell relative zu feststehenden Möbelteilen bewegt. Herkömmliche Antriebseinheiten für Behältnisse bedienen sich meist entweder einer lediglich temporären Kraftübertragung auf das Behältnis oder sind - insbesondere aufgrund der Problematik einer sicheren Stromverbindung bei bewegbaren Möbelteilen - stationär an einer Korpusschiene einer Führungsvorrichtung für das Behältnis angeordnet, um eine Ladenschiene der Führungsvorrichtung relativ zu der Korpusschiene zu bewegen.

Eine solche Anordnung ist bereits aus der Schrift WO 2012/112998 A1 bekannt, wobei ein hinter dem Behältnis am Führungssystem angeordneter Elektromotor zur Bewegung des Behältnisses Kraft auf eine Zahnstange überträgt.

Nachteilig am Stand der Technik ist, dass ein hoher Montageaufwand erforderlich ist, um den Elektromotor an dem Führungssystem anzuordnen, wobei eine Stromversorgung über den Auszugsweg hinweg sichergestellt werden muss und die Stromversorgung zudem auf den Elektromotor limitiert ist. Eine Wartung des Elektromotors ist nicht benutzerfreundlich möglich und ein Tausch des Elektromotors zur Anpassung an geänderte Anforderung oder zur Nachrüstung ist nicht flexibel möglich.

Weitere Anordnungen aus einem Behältnis und einer Antriebseinheit sind bereits aus den Schriften US 2022/265046 A1, WO 2010/107195 A2, WO 2017/084805 A1 sowie IT 2021 0000 4862 A1 bekannt. Das Dokument US2022/265046 A1 entspricht dem Oberbegriff des Anspruchs 1.

Die objektive technische Aufgabe der vorliegenden Erfindung besteht daher darin, eine gegenüber dem Stand der Technik verbesserte Anordnung sowie ein verbessertes Verfahren anzugeben, bei welchen die Nachteile des Standes der Technik zumindest teilweise behoben sind, und welche sich insbesondere durch eine besonders komfortable Anbindung des Elektromotors sowie der Möglichkeit, die Stromversorgung des Elektromotors vielseitig einzusetzen, auszeichnen.

Diese Aufgabe wird durch die Merkmale des Anspruches 1 gelöst.

Dadurch wird es erst ermöglicht, dass der Elektromotor modulartig als Add-On für das Behältnis an dem Behältnis unmittelbar oder mittelbar lösbar anordnenbar ist, wobei ein Strom zur Versorgung des Elektromotors mit Energie vielfältig genutzt werden kann und/oder der Elektromotor komfortabel gewechselt oder bei bestehenden Führungsvorrichtungen/Antriebseinheiten nachgerüstet werden kann. Die lösbare Koppelung kann als werkzeuglose Koppelung/Entkoppelung in der Anbindung zu dem Behältnis aufgefasst werden. In Ergänzung ist es denkbar, den Elektromotor auch nicht lösbar mit der Antriebseinheit zu verbinden.

Beispielsweise kann die Anbindungseinrichtung - alternativ oder in Ergänzung zu dem Elektromotor - mit von dem Elektromotor gesonderten Technologien als Stromsenke versehen werden. Zum Beispiel kann in Ergänzung zu dem Elektromotor eine Verriegelungsvorrichtung mit dem Behältnis gekoppelt werden oder ein Teil des über die Anbindungseinrichtung fließenden Stroms von einer weiteren Stromsenke - wie der Verriegelungsvorrichtung - genutzt werden. Stromsenken abseits des Elektromotors können im Allgemeinen durch nicht über die Anbindungseinrichtung fließenden Strom versorgt werden. Im Allgemeinen kann die Anbindungseinrichtung ausschließlich zur Verbindung des Elektromotors mit der Antriebseinheit oder dem Behältnis genutzt werden - ohne direkt Strom zu transferieren.

Bevorzugt ist die wenigstens eine Antriebsvorrichtung und/oder der Elektromotor zur Bewegungskopplung mit dem Behältnis, besonders bevorzugt werkzeuglos und/oder hinter einer Behältnisrückwand, lösbar an der Führungsvorrichtung und/oder dem Behältnis montiert, wobei gegebenenfalls vorgesehen sein kann, dass anschließend an die Bewegungskopplung eine Fixierung der wenigstens einen Antriebsvorrichtung und/oder des Elektromoros zur ergänzenden Sicherung entgegen einem unbeabsichtigten Lösen der wenigstens einen Antriebsvorrichtung und/oder des Elektromotors mittels Werkzeug (beispielsweise für eine Schraubverbindung) durchgeführt wird.

Hinzu kommt die positive Eigenschaft, dass das Behältnis rasch und einfach am Führungssystem angebunden oder eingehängt werden kann, ohne eine direkte Stromverbindung zum Behältnis herstellen zu müssen. Beispielsweise kann das Behältnis mit einer Aufsatzleiste versehen werden, welche Strom auch in und/oder an das Behältnis weiterleitet, vorzugsweise wobei die Aufsatzleiste in stromleitender Verbindung mit der Anbindungseinrichtung steht.

Die Anzahl an Elektromotoren für die Antriebseinheit ist im Allgemeinen beliebig, wobei beispielsweise zwei Elektromotoren im Bereich von zwei Seitenwänden des Behältnisses angeordnet sein können. Bevorzugt ist genau ein Elektromotor im Bereich einer Seitenwand des Behältnisses vorgesehen, wobei der Bereich der zweiten Seitenwand für eine Stromsenke genutzt werden kann. Eine gleichmäßige Krafteinwirkung auf das Behältnis bei einseitig angeordnetem Elektromotor kann durch eine Synchronisationsstange - bevorzugt über zwei Zahnstangen oder Zahnriemen - gewährleistet werden.

Das Behältnis ist derart breit auszulegen, dass auch anderweitige bewegbare Möbelteile wie Tablare oder Trittflächen umfasst sind. Über die Anbindungseinrichtung kann der Elektromotor und/oder das Behältnis flexibel mit Strom aus der Stromquelle versorgt werden.

Wie eingangs ausgeführt, wird Schutz auch begehrt für ein Möbel mit zumindest einer solchen Anordnung.

Vorzugsweise ist vorgesehen, dass wenigstens eine Stromschnittstelle zur Versorgung wenigstens einer Stromsenke (wie den Elektromotor) mit Energie bewegungsgekoppelt mit dem Behältnis an der Führungsvorrichtung und/oder dem Behältnis angeordnet ist, wobei die wenigstens eine Stromschnittstelle in Gebrauchsstellung der Anordnung hinter der Behältnisrückwand und/oder von Seitenwänden des Behältnisses angeordnet ist.

Besonders bevorzugt ist vorgesehen, dass
- zumindest eine Stromschnittstelle derart an der Führungsvorrichtung angeordnet ist, dass das Behältnis bei einer Montage oder Demontage des Behältnisses an der Führungsvorrichtung durch die Ausrichtung der wenigstens einen Stromschnittstelle automatisch stromleitend mit der wenigstens einen Stromschnittstelle koppelbar oder entkoppelbar ist und/oder
- zumindest eine Stromschnittstelle wenigstens einen Magneten oder Magnetkontakt umfasst, mit welcher wenigstens eine Stromsenke mit einer Stromquelle des feststehenden Möbelteiles stromleitend verbindbar ist.

Dadurch wird ermöglicht, dass eine Montage der Anordnung - insbesondere des Behältnisses und eines Elektromotors einer Antriebseinheit - signifikant erleichtert wird, da ein Monteur der Anordnung komfortabel das Behältnis auf der Führungsvorrichtung platzieren und in Richtung der Stromschnittstelle bewegen kann, um automatisiert eine stromleitende Verbindung zwischen der Stromquelle und an dem Behältnis angeordneten Stromsenken zu generieren. Bevorzugt ist eine Fügerichtung des Behältnisses entlang der Führungsvorrichtung und parallel (entgegengesetzt gerichtet) zu einer Koppelrichtung der wenigstens einen Stromschnittstelle. In analoger Weise kann das Behältnis über einen einzigen Handgriff von der Führungsvorrichtung entfernt werden, wobei sich die stromleitende Verbindung über die wenigstens eine Stromschnittstelle automatisch - ohne das Erfordernis eines Eingreifens eines Benutzers des Möbels - löst.

Hinzu kommt die positive Eigenschaft, dass eine benutzerfreundliche Anbindung des Behältnisses und/oder der Führungsvorrichtung an ein Stromnetz vor Ort effizient gewährleistet werden kann, wobei Strom aus einer Stromquelle (im Allgemeinen eines Stromnetzes) an unterschiedlichste Stromsenken - wie am Behältnis angeordnete Stromsenken, ein Elektromotor einer Antriebseinheit, eine Verriegelungsvorrichtung für das Behältnis oder die Führungsvorrichtung - individuell und vielseitig oder modulartig über die wenigstens eine Stromschnittstelle weitergeleitet beziehungsweise verteilt werden kann.

Beispielsweise kann eine mit einer über das feststehende Möbelteil oder die Führungsvorrichtung geführte Stromleitung über eine Kabelschleppe mittels einer magnetunterstützten Klickverbindung durch einen Magnetkontakt rückseitig des Behältnisses an einer Stromschnittstelle der Führungsvorrichtung angebunden werden, wobei Strom an eine wahlweise mit einem Elektromotor oder einer Verriegelungsvorrichtung (als Stromsenke der Führungsvorrichtung) bestückbaren Stromschnittstelle und/oder an eine automatisch mit dem Behältnis koppelbare Stromschnittstelle verteilt werden kann. Innerhalb des Behältnisses kann Strom weiter über Stromschnittstellen der Seitenwände oder der Behältnisrückwand an Stromsenken des Behältnisses transportiert werden.

Zum Beispiel können drei Stromschnittstellen an einer Anbindungseinrichtung der Führungsvorrichtung vorgesehen sein, wobei an einer Stromschnittstelle ein Elektromotor anordenbar ist, über eine zweite Stromschnittstelle die Verbindung zur Stromquelle generiert wird und über die dritte Stromschnittstelle Stromsenken des Behältnisses mit Strom versorgt werden. Bevorzugt weisen zumindest zwei Stromschnittstellen eine unterschiedliche relative Orientierung zu der Führungsvorrichtung auf, wobei zum Beispiel eine Stromschnittstelle in Gebrauchsstellung der Anordnung nach oben weisen und eine weitere Stromschnittstelle orthogonal dazu zur Anbindung des Behältnisses ausgerichtet sein kann. Vorteilhaft ist, dass die stromleitende Anbindung des Elektromotors unabhängig von der stromleitenden Anbindung des Behältnisses (und vice versa) und/oder der Anbindung an die Stromquelle sein kann.

Wie eingangs ausgeführt, wird Schutz auch begehrt für ein Verfahren zur Montage einer solchen Anordnung, wobei die folgenden Verfahrensschritte durchgeführt werden:
- das Behältnis und die wenigstens eine Antriebseinheit werden bereitgestellt und
- der Elektromotor wird derart lösbar an der Anbindungseinrichtung des Behältnisses angeordnet, insbesondere aufgesteckt oder über eine Magnetverbindung verbunden, dass der Elektromotor mit dem Behältnis bei einer relativen Bewegung zwischen dem Behältnis und einem feststehenden Möbelteil bewegungsgekoppelt ist.

Ein Möbel kann dadurch besonders effizient montiert werden, wobei beispielsweise der Elektromotor auf einer an der Führungsvorrichtung angeordneten Antriebseinheit für das Behältnis aufgesteckt oder über Magneten angebunden wird und das Behältnis auf der Führungsvorrichtung platziert wird, um eine kinematische Wechselwirkung mit der Antriebseinheit sicherzustellen. Eine Trennung oder Verbindung von Stromleitungen ist hierfür nicht zwingend erforderlich.

Vorteilhafte Ausführungsformen der Erfindung sind in den abhängigen Ansprüchen definiert.

Gemäß einer vorteilhaften Ausgestaltung der Erfindung ist vorgesehen, dass der Elektromotor an einer Behältnisrückwand des Behältnisses und/oder in Gebrauchsstellung der Anordnung, vorzugsweise durch die Behältnisrückwand verdeckt, hinter der Behältnisrückwand angeordnet ist und/oder über die wenigstens eine Antriebseinheit Kraft von dem Elektromotor auf eine Ladenschiene einer an dem Behältnis angeordneten Führungsvorrichtung zur relativen Bewegung der Ladenschiene gegenüber einer Korpusschiene der Führungsvorrichtung vermittelbar ist.

Der Elektromotor kann beispielsweise angrenzend an die Behältnisrückwand am Behältnis über die Antriebseinheit angebunden sein und über einen Antrieb einer Synchronisationsstange Kraft auf eine mit einer (am feststehenden Möbelteil fixierten) Korpusschiene verbundenen Zahnstange vermitteln, sodass eine Ladenschiene, auf welcher das Behältnis - insbesondere über eine Behältnisschiene - angeordnet ist, relativ zu der Korpusschiene bewegt wird.

Ist der Elektromotor mit dem Behältnis bewegungsgekoppelt und durch die Behältnisrückwand verdeckt, kann ein ästhetisch besonders ansprechendes Möbel bedingt werden, da der Stauraum des Behältnisses und der hinter dem Behältnis verbleibende Raum visuell nicht durch das Vorhandensein des Elektromotors beeinträchtigt werden.

Die Behältnisrückwand kann im Allgemeinen durch eine Blende, welche den Stauraum des Behältnisses rückseitig definiert, gegeben sein, sodass die Behältnisrückwand nicht zwingend die dem feststehenden Möbelteil nächste Rückwand darstellen muss.

Es ist alternativ oder in Ergänzung möglich, den Elektromotor zumindest bereichsweise unterhalb einer Bodenwand des Behältnisses anzuordnen, wodurch eine bauliche Größe des feststehenden Möbelteiles reduziert und/oder ein Stauraum des Behältnisses erhöht werden kann.

Vorteilhafter Weise ist vorgesehen, dass die wenigstens eine Antriebseinheit im Wesentlichen über einen Auszugsweg des Behältnisses oder zumindest über ein Drittel des Auszugsweges des Behältnisses hinweg in stetiger kraftvermittelbaren Verbindung mit dem Behältnis steht und/oder das Behältnis durch die wenigstens eine Antriebseinheit im Wesentlichen über einen Auszugsweg des Behältnisses oder zumindest über ein Drittel des Auszugsweges des Behältnisses hinweg mit Kraft von der wenigstens einen Antriebseinheit beaufschlagbar ist.

Dadurch wird ermöglicht, dass das Behältnis durch die wenigstens eine Antriebseinheit - entgegen von bekannten Ausstoßeinrichtungen oder Einzugseinrichtungen - aus einer beliebigen Position entlang dem Auszugsweg beziehungsweise an der Führungsvorrichtung in Richtung einer Schließstellung oder einer Offenstellung mit Kraft beaufschlagt werden kann. Im Allgemeinen ist jedoch nicht erforderlich, einen Antrieb über die wenigstens eine Antriebseinheit bis zu der Schließstellung oder der Offenstellung vorzusehen, wobei eine partielle Kraftvermittlung beispielsweise in Abhängigkeit einer Beladung des Behältnisses oder eines Gewichtes des Behältnisses oder Reibungsverhältnissen an der Führungsvorrichtung oder eine Kraftbeaufschlagung des Behältnisses durch einen Benutzer ausreichend sein kann, um das Behältnis mit verbleibendem Schwung in eine Endlage zu bewegen.

Bevorzugt ist der wenigstens einen Antriebseinheit ein physikalisches Modell des Behältnisses und/oder der Führungsvorrichtung hinterlegt oder die wenigstens eine Antriebseinheit ermittelt ein solches physikalisches Modell in der Steuerungs- und/oder Regelungseinrichtung. Besonders bevorzugt umfasst die wenigstens eine Antriebseinheit wenigstens eine Sensorik zur Bestimmung einer Geschwindigkeit und/oder einer Position des Behältnisses entlang des Auszugsweg. Beispielsweise kann eine ausfallsichere Bestimmung der Position des Behältnisses relativ zu dem feststehenden Möbelteil über eine, vorzugsweise eindeutige, Ermittlung von relativen Drehwinkeln von zumindest zwei Zahnrädern und/oder Drehpotentiometern als Sensoren generiert werden. Der Einsatz von Distanzsensoriken via Laser ist ebenfalls denkbar.

Als günstig hat sich erwiesen, dass zwei über eine Synchronisationsstange verbindbare oder verbundene, vorzugsweise parallel und/oder stationär relativ zu einer gegebenenfalls vorhandenen Korpusschiene angeordnete, Zahnstangen oder Zahnriemen zur Synchronisation und/oder Seitenstabilisierung einer Bewegung des Behältnisses relativ zu dem feststehenden Möbelteil vorgesehen sind, wobei die Synchronisationsstange durch den Elektromotor der wenigstens einen Antriebseinheit, vorzugsweise unmittelbar, antreibbar ist, sodass das Behältnis entlang der zwei Zahnstangen oder Zahnriemen bewegbar ist, wobei vorzugsweise vorgesehen ist, dass die wenigstens eine Antriebseinheit mittelbar über eine der beiden Zahnstangen oder Zahnriemen an einer Korpusschiene angeordnet ist und/oder die Synchronisationsstange ein mit einer der beiden Zahnstangen oder Zahnriemen und/oder dem Elektromotor kämmendes Zahnrad umfasst.

Im Stand der Technik werden Synchronisationsstangen üblicherweise zur Stabilisierung beziehungsweise zur Prävention gegen Verkanten oder einseitiger Belastungen genutzt. Bei dieser Ausführungsform wird die Synchronisationsstange direkt zum Antrieb über die wenigstens eine Antriebsvorrichtung - angetrieben durch den Elektromotor - genutzt. Es ist im Allgemeinen auch möglich, alternativ zu zwei Zahnstangen oder zwei Zahnriemen eine Zahnstange in Verbindung mit einem Zahnriemen vorzusehen. Besonders bevorzugt ist die Zahnstange flexibel und/oder elastisch ausgebildet, wodurch eine besonders sichere Kopplung und/oder eine besonders effektive Geräuschreduktion erfolgen kann.

Gemäß einer vorteilhaften Ausführungsform der Erfindung ist vorgesehen, dass die Anbindungseinrichtung wenigstens einen Magneten oder Magnetkontakt zur Sicherung des Elektromotors an der wenigstens einen Antriebseinheit umfasst oder vice versa.

Mittels eines Magneten oder Magnetkontakt kann eine lagesichere Verortung des Elektromotors an der Anbindungseinrichtung der wenigstens einen Antriebseinheit gewährleistet werden. Der Magnet oder Magnetkontakt kann darüber hinaus in einer Doppelfunktion zur Weiterleitung von Strom an den Elektromotor oder anderweitige Stromsenken genutzt werden, sodass die Anbindungseinrichtung einerseits als Fixierung des Elektromotors agiert und andererseits als Versorgung (des Elektromotors oder zusätzliche Stromsenken) mit Energie fungiert.

Erfindungsgemäß ist vorgesehen, dass über die Anbindungseinrichtung, vorzugsweise über den wenigstens einen gegebenenfalls vorhandenen Magneten oder Magnetkontakt, dem Elektromotor Strom zuführbar ist und/oder über die Anbindungseinrichtung wenigstens eine von dem Elektromotor gesonderte Stromsenke, vorzugsweise angeordnet an dem Behältnis, mit Strom versorgbar ist.

Die Anbindungseinrichtung kann somit eine Doppelfunktion aufweisen, wobei diese Doppelfunktion oder lediglich die Stromversorgung auch für anderweitige Stromsenken genutzt werden kann. Der Magnetkontakt kann eine Klickverbindung bilden.

Besonders bevorzugt ist vorgesehen, dass die Anbindungseinrichtung mit dem Behältnis bewegungsgekoppelt und/oder, vorzugsweise über eine Stromleitung oder Kabelschleppe, mit einer Stromquelle des feststehenden Möbelteiles, vorzugsweise automatisch, stromleitend gekoppelt ist, wobei vorzugsweise vorgesehen ist, dass das Behältnis, besonders bevorzugt durch Entkopplung oder Kopplung über die Anbindungseinrichtung von dem feststehenden Möbelteil demontierbar oder montierbar ist und/oder die Stromleitung, Kabelschleppe oder Stromquelle an einer Korpusschiene oder gegebenenfalls vorhandenen Zahnstange oder Zahnriemen geführt ist.

Durch eine Kabelschleppe kann sichergestellt werden, dass ein hinreichender Stromleitungsabschnitt für die Stromversorgung in jeder Stellung entlang des Auszugsweges zur Verfügung steht und eine Abnützung der Stromleitung reduziert wird. Die Kabelschleppe kann mit einer Klickverbindung und/oder einem Magnetkontakt mit der Anbindungseinrichtung stromleitend verbunden werden.

Die Stromquelle kann im Allgemeinen am feststehenden Möbelteil verortet sein oder auf der Korpusschiene oder einer Zahnstange angeordnet sein.

Bei einem bevorzugten Ausführungsbeispiel der Erfindung ist vorgesehen, dass eine an dem feststehenden Möbelteil angeordnete Stromquelle, eine zumindest bereichsweise an dem Behältnis angeordnete Stromleitung und eine an dem Behältnis angeordnete Stromsenke vorgesehen sind, wobei die Stromleitung über eine an dem feststehenden Möbelteil angeordnete Korpusschiene geführt verläuft und/oder die Stromleitung, vorzugsweise direkt, zwischen zwei Korpusschienen und/oder Zahnstangen oder Zahnriemen des feststehenden Möbelteiles verläuft.

Die Stromsenke kann im Allgemeinen alternativ oder in Ergänzung an der Führungsvorrichtung angeordnet sein, wobei beispielsweise ein an der Antriebseinheit angeordneten Beleuchtungsmittel ein in Gebrauchsstellung der Anordnung unterhalb des Behältnisses angeordnetes weiteres Behältnis ausleuchtet, sofern das weitere Behältnis aus der Schließstellung bewegt wird. Eine Erkennung einer Bewegung kann durch eine Wegmesseinrichtung generiert werden, wobei für die Sensorik und/oder das Beleuchtungsmittel besonders bevorzugt die Stromversorgung des Elektromotors genutzt wird.

Eine Entkopplung des Behältnisses vom Führungssystem kann bevorzugt ohne Trennung einer Stromverbindung erfolgen. Eine Entkopplung des Elektromotors kann bevorzugt durch Lösen der Verbindung zur Anbindungseinrichtung (ohne Trennung einer Stromleitung) erfolgen. Eine Entkopplung der Führungsvorrichtung kann bevorzugt durch Lösen einer anlog zur Magnetverbindung der Anbindungseinrichtung ausgebildeten Verbindung oder einer Steckverbindung zur Stromquelle erfolgen.

Gemäß einem bevorzugten Ausführungsform der Erfindung ist vorgesehen, dass die Stromsenke in Form
- des Elektromotors für die wenigstens eine Antriebseinheit und/oder
- einer Beleuchtungsvorrichtung, vorzugsweise Lampe und/oder LED-Leiste und/oder LED-Fläche, und/oder
- einer Kamera und/oder
- einer Steckdose und/oder
- eines, vorzugsweise kabellosen, Ladegerätes, vorzugsweise Induktionsladegerätes, und/oder
- einer Verriegelungsvorrichtung und/oder eines Deckels für das Behältnis und/oder
- eines Sockeltrittes und/oder eines Tablars und/oder
- eines Sensors und/oder eines Datentransfermoduls, vorzugsweise angeordnet an einer Seitenwand des Behältnisses, und/oder
- einer Temperierungsvorrichtung und/oder einer Entkeimungseinrichtung für das Behältnis vorliegt.

Die Steckdose und das Ladegerät können im Kontext der vorliegenden Erfindung als Stromsenke aufgefasst werden, ohne dass beispielsweise ein elektronisches Endgerät an der Steckdose oder dem Ladegerät angebunden ist.

Mit einer Kamera kann beispielsweise ein Zustand von Lebensmitteln - insbesondere in einem vakuumierten und/oder temperierten und/oder entkeimten Behältnis - überprüft werden oder ein Inhalt eines Behältnisses remote erkenntlich gemacht werden. Die Stromsenke kann zum Beispiel auch in Form eines Trittschemels oder eines Deckels für ein Behältnis vorliegen, welcher via Strom in einer Bewegung relativ zu dem Behältnis oder der Führungsvorrichtung sperrbar oder im Wesentlichen luftdicht verschließbar ist.

Mit einer - insbesondere in eine Bodenwand integrierten oder oberhalb einer Bodenwand angeordneten - Beleuchtungsvorrichtung kann ein Stauraum des Behältnisses ausgeleuchtet werden, wobei beispielsweise durch ein Separierungsmittel getrennte Bereiche individuell belichtet werden können.

Als günstig hat sich erwiesen, dass die Stromsenke an einer Front und/oder einer Behältnisrückwand und/oder einer Seitenwand und/oder einer Bodenwand und/oder einer Deckwand des Behältnisses und/oder des feststehenden Möbelteiles angeordnet ist, wobei vorzugsweise vorgesehen ist, dass das bewegbare Möbelteil und/oder das Behältnis wenigstens ein Separierungsmittel zur Aufteilung eines Stauraumes umfasst, an welchem die Stromsenke und/oder die Stromleitung angeordnet ist.

Die Positionierung der Stromsenke ist im Allgemeinen beliebig, wobei die Stromsenke besonders bevorzugt unmittelbar am Behältnis angeordnet ist. Die Stromversorgung kann beispielsweise über die Führungsvorrichtung, vorzugsweise Korpusschiene und/oder durch eine Kabelschleppe, geführt werden oder von der Anbindungseinrichtung verteilt werden. Eine gesonderte Stromquelle für die jeweilige Stromsenke - wie ein Akku oder eine Batterie - ist im Allgemeinen nicht erforderlich, wobei eine an die jeweilige Region übliche Spannung des Stromnetztes - vorzugsweise 230 V - genutzt werden kann.

Weitere mögliche Anwendungsgebiete für die Stromversorgung sind beispielsweise ein Behältnissschloss für die Führungsvorrichtung oder das Behältnis an sich, ein Sockeltritt, ein Frischhaltedeckel et cetera.

Bevorzugt wird die Stromversorgung über eine Seitenwand des Behältnisses geführt. Beispielsweise kann die Seitenwand eine Aufsatzleiste für die Seitenwand des Behältnisses umfassen, welcher Strom von einer Rückwand des Behältnisses in Richtung der Front des Behältnisses leitet. Die Aufsatzleiste kann hierbei selbst wenigstens eine Stromsenke - wie wenigstens ein Beleuchtungsmittel - umfassen und beispielsweise wenigstens einen Sensor und/oder wenigstens ein Datentransfermodul zur Kommunikation mit einem elektronischen Mittel umfassen, um zum Beispiel ein Warenmanagementsystem zu bilden. Die Aufsatzleiste kann über eine Klickverbindung und/oder einen Magnetkontakt mit dem Elektromotor und/oder der Anbindungseinrichtung stromleitend verbunden werden. Die Aufsatzleiste kann über eine Klickverbindung und/oder einen Magnetkontakt mit der Behältnisrückwand verbunden werden.

In einer weiteren Ausführungsform kann vorgesehen sein, dass die Stromleitung von dem feststehenden Möbelteil über die Anbindungseinrichtung für einen Elektromotor oder eine Verriegelungsvorrichtung und/oder über eine Seitenwand, vorzugsweise Aufsatzleiste, des Behältnisses an eine Front des Behältnisses, vorzugsweise an einer Oberseite der Seitenwand in Gebrauchsstellung des Behältnisses und/oder zumindest bereichsweise innerhalb der Seitenwand, geführt ist, wobei vorzugsweise vorgesehen ist, dass das Behältnis, besonders bevorzugt die Seitenwand oder eine Bodenwand, eine Stromleitung oder Kabelschleppe zur Bereitstellung eines Stromleitungsabschnittes während einer Bewegung des Behältnisses umfasst.

Gemäß einer vorteilhaften Ausgestaltung der Erfindung ist vorgesehen, dass die wenigstens eine Antriebseinheit eine Verriegelungsvorrichtung zur Hemmung einer Bewegung des Behältnisses relativ zu dem feststehenden Möbelteil umfasst, wobei die Verriegelungsvorrichtung an der Anbindungseinrichtung, vorzugsweise durch den Magneten oder Magnetkontakt der Anbindungseinrichtung, anordenbar ist oder einen Magneten oder Magnetkontakt zur Anordnung an der Anbindungseinrichtung umfasst.

Die wenigstens eine in Ergänzung zu dem Elektromotor an der Anbindungseinrichtung anzubringende Verriegelungsvorrichtung kann verhindern, dass eine nicht befugte Person Zugang zu dem im Stauraum befindlichen Staugütern erhält. Eine Verriegelungsvorrichtung als Schloss kann eine Bewegung des Behältnisses unterbinden oder den Zugang zum Stauraum behindern. Eine Verriegelungsvorrichtung als Arretierung kann genutzt werden, um ein Tablar in der Offenstellung relativ zu dem feststehenden Möbelteil zu fixieren. Die Verriegelungsvorrichtung kann im Allgemeinen auch als Erschütterungs- und/oder Erdbebensicherung eingesetzt werden.

Bevorzugt ist vorgesehen, dass die wenigstens eine Antriebseinheit eine Datenschnittstelle und/oder eine Speichereinheit und/oder eine Recheneinheit umfasst und/oder eine, vorzugsweise direkte, Stromverbindung zwischen zwei an dem feststehenden Möbelteil angeordneten Korpusschienen besteht.

Über die Datenschnittstelle können Informationen zu Bewegungsabläufen des Behältnisses oder zu Staugütern in dem Behältnis oder Daten zu dem Elektromotor oder der Verriegelungsvorrichtung entnommen werden.

Durch eine Stromverbindung zwischen den Korpusschienen (oder Zahnstangen oder Ladenschienen) kann auf eine beidseitig an der Führungsvorrichtung angebundene Stromquelle verzichtet werden, wobei Energie von einer Seite der Führungsvorrichtung direkt an die weitere Seite der Führungsvorrichtung weitergegeben werden kann.

Besonders bevorzugt ist vorgesehen, dass das Behältnis durch die wenigstens eine Antriebseinheit aus einer Schließstellung, einer Offenstellung oder einer Stellung zwischen der Schließstellung und der Offenstellung vollständig oder nur bereichsweise in Richtung der Offenstellung oder der Schließstellung über den Elektromotor angetrieben wird.

Durch die wenigstens eine Antriebseinheit sind variierende Bewegungstrajektorien des Behältnisses möglich, wobei beispielsweise ein Geschwindigkeitsprofil in Abhängigkeit einer Positionierung des Behältnisses an der Führungsvorrichtung und/oder einer Beschleunigung des Behältnisses durch einen Bediener adjustiert werden kann.

Eine Aktivierung des Elektromotors kann durch Überdrückbewegung und/oder lediglich durch Berührung einer Front des Behältnisses initiiert werden. Besonders bevorzugt ist das Behältnis entlang des Auszugsweges in einem Freilaufbereich - ohne Kraftübermittlung von dem Elektromotor auf das Behältnis - bewegbar. Beispielsweise kann hierfür eine Freilaufkupplung genutzt werden. Eine Überlastkupplung kann im Elektromotor integriert sein, wobei diese nicht zwingend erforderlich ist.

Besonders bevorzugt ist vorgesehen, dass das Behältnis an dem feststehenden Möbelteil über eine Führungsvorrichtung eingehängt wird und/oder mit einer Stromquelle des feststehenden Möbelteiles, vorzugsweise automatisch, verbunden wird, wobei gegebenenfalls das Behältnis in einem nachgelagerten Verfahrensschritt in einem einzigen Demontageprozessschritt gleichzeitig von der Stromquelle und dem feststehenden Möbelteil getrennt wird.

Durch die Anbindungseinrichtung kann sowohl eine Demontage als auch eine Montage des Behältnisses in einem einzigen Prozessschritt durchgeführt werden. Ein separates Verbinden eines Stromkabels mit dem Behältnis oder mit dem Elektromotor ist nicht erforderlich.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a, 1b: eine Anordnung gemäß einem bevorzugten Ausführungsbeispiel, montiert an einem Möbelkorpus und isoliert von dem Möbelkorpus mit einem vergrößerten Detailausschnitt im Bereich einer Stromsenke, in perspektivischer Darstellung,
- Fig. 2a-2g: eine Anordnung gemäß einem weiteren bevorzugten Ausführungsbeispiel in perspektivischen Ansichten mit vergrößerten Detailausschnitten im Bereich der Anbindung des Elektromotors,
- Fig. 3: eine Anordnung gemäß der Ausführungsform nach Fig. 1b in perspektivischer Ansicht mit vergrößertem Detailausschnitt im Bereich einer weiteren Stromsenke,
- Fig. 4a-4i: Veranschaulichungen einer Anbindung einer Antriebseinheit an einer Führungsvorrichtung mit vergrößerten Detailausschnitten im Bereich einer Ladenschiene und einer Korpusschiene in perspektivischen Darstellungen.

Fig. 1a zeigt ein Möbel mit Anordnungen aus einem Behältnis 1 in Form einer Schublade und einem feststehenden Möbelteil - ausgebildet als Möbelkorpus.

Das Behältnis 1 ist durch eine Antriebseinheit 2 aus einer Schließstellung 38, einer Offenstellung 39 oder einer Stellung zwischen der Schließstellung 38 und der Offenstellung 39 vollständig oder nur bereichsweise in Richtung der Offenstellung 39 oder der Schließstellung 38 antreibbar.

In Fig. 1b ist ersichtlich, dass das Behältnis 1 durch einen Elektromotor 4 der Antriebseinheit 2 antreibbar ist.

Der Elektromotor 4 ist an einer Behältnisrückwand 6 des Behältnisses 1 und in Gebrauchsstellung 7 der Anordnung durch die Behältnisrückwand 6 verdeckt hinter der Behältnisrückwand 6 angeordnet, wobei der Elektromotor 4 geringfügig von der Behältnisrückwand 6 beabstandet sein kann. Über die Antriebseinheit 2 ist Kraft von dem Elektromotor 4 auf eine Ladenschiene 8 einer an dem Behältnis 1 angeordneten Führungsvorrichtung 9 zur relativen Bewegung der Ladenschiene 9 gegenüber einer Korpusschiene 10 der Führungsvorrichtung 9 vermittelbar.

Die Anordnung umfasst die Antriebseinheit 2, welche zur zumindest bereichsweise automatisierten Bewegung des Behältnisses 1 relativ zu dem feststehenden Möbelteil 3 ist, wobei der Elektromotor 4 der Antriebseinheit 2 mit 230 V versorgbar ist und eine Steuerungs- und/oder Regelungseinrichtung 5 zur Ansteuerung des Elektromotors 4 umfasst.

Der Elektromotor 4 und die Antriebseinheit 2 sind derart über eine Führungsvorrichtung 3 an dem Behältnis 1 angeordnet, dass der Elektromotor 4 mit dem Behältnis 1 bewegungsgekoppelt ist, wobei die Antriebseinheit 2 eine Anbindungseinrichtung 14 für den Elektromotor 4 umfasst, über welche der Elektromotor 4 lösbar mit der Antriebseinheit 2 koppelbar ist. Der Elektromotor 4 kann auf die Antriebseinheit 2 zur Fixierung aufgesteckt oder aufgesetzt werden und verbindet sich über einen Magnetkontakt 15 mit einer Stromversorgung über die Antriebseinheit 2.

Die Anbindungseinrichtung 14 umfasst einen Magneten im Magnetkontakt 15 zur Sicherung des Elektromotors 4 an der Antriebseinheit 2, wobei der Magnetkontakt 15 alternativ oder in Ergänzung am Elektromotor 4 vorgesehen sein kann.

An einer Front 24 des Behältnisses ist eine Stromsenke 16 in Form einer Beleuchtungsvorrichtung 20 als Lampe angeordnet, welche mit Strom über eine an einer Oberseite 33 einer Seitenwand 25 des Behältnisses 1 angeordnete Aufsatzleiste 40 versorgt wird. Der Strom der Beleuchtungsvorrichtung 20 wird aus dem Stromnetz bezogen und über die Führungsvorrichtung 9 geführt.

Die Antriebseinheit 2 steht über einen gesamten Auszugsweg 11 des Behältnisses 1 hinweg in stetiger kraftvermittelbarer Verbindung mit dem Behältnis 1, wobei das Behältnis 1 durch den Elektromotor 4 der Antriebseinheit 2 über den Auszugsweg 11 des Behältnisses 1 hinweg mit Kraft von der Antriebseinheit 2 beaufschlagbar ist.

Drei exemplarische Positionen für Stromsenken 16 in Form von Kameras 21 sind schematisch am Behältnis 1 angedeutet. Das Behältnis 1 kann ein Separierungsmittel zur Aufteilung eines Stauraumes umfassen oder an dem Behältnis 1 kann ein gesondertes Separierungsmittel angeordnet sein, wobei an dem Separierungsmittel Stromsenken 16 angeordnet sein können, welche über eine Stromleitung 17 an die Seitenwand 25 oder die Anbindungseinrichtung 14 stromleitend angebunden ist.

Das Gehäuse des Elektromotors 4 umfasst eine Datenschnittstelle 35, wobei die Datenschnittstelle 35 digitale Datensätze funksignalübertragend oder kabelgebunden an ein Endgerät (beispielsweise Smartphone) weiterleiten kann. Das Gehäuse des Elektromotors 4 umfasst eine Speichereinheit 36, und eine Recheneinheit 37. Die Speichereinheit 36, die Recheneinheit 37 oder die Datenschnittstelle 35 können im Allgemeinen an einer beliebigen Position der Antriebseinheit 2 oder beispielsweise an der Seitenwand 25 angeordnet sein.

An der Seitenwand 25 des Behältnisses 1 ist eine Stromsenke 16 in Form eines Sensors 45 und eine Stromsenke 16 in Form eines Datentransfermoduls 46 angeordnet. Weitere Stromsenken 16 können beispielsweise als versperrbarer Deckel für das Behältnis, als Sockeltritt oder als Tablar vorgesehen sein. Beispielsweise kann über eine Stromsenke 16 in Form einer Temperierungsvorrichtung der Stauraum des Behältnisses gekühlt oder beheizt werden, wobei bei einer Stromsenke 16 als Entkeimungseinrichtung der Stauraum vor Verunreinigungen geschützt oder eine reine Atmosphäre für den Stauraum bereitgestellt werden kann. Zum Beispiel kann die Temperierungsvorrichtung (im Allgemeinen jede Stromsenke 16) den Stauraum bereichsweise oder individuell - beispielsweise in Abhängigkeit einer Steuerungs- und/oder Regelungseinrichtung und/oder über ein Separierungsmittel - versorgen.

Die Stromsenken 16 in Form des Datentransfermoduls 46 und des Sensors sind unmittelbar an der Seitenwand 25 angeordnet. Die Stromsenke 16 in Form der Kamera 21 ist mittelbar über die Behältnisrückwand 6 stromleitend mit der Stromquelle verbunden. Die Stromsenke 16 in Form der Lampe 20 ist mittelbar über eine Stromleitung 17 stromleitend mit einer der beiden Seitenwände 25 und der Behältnisrückwand 6 verbunden.

Fig. 2a zeigt einen Bereich zwischen der Aufsatzleiste 40 (aufsetzbar oder aufsteckbar - gegebenenfalls von einer Oberseite 33 der Seitenwand 25 distanziert) und der Beleuchtungsvorrichtung 20, wobei eine Stromleitung 17 von der Aufsatzleiste 40 der Seitenwand 25 zu der Stromsenke 16 als Lampe in einer Front 24 des Behältnisses 24 geführt ist. Im Allgemeinen kann die Stromverbindung zur Lampe außerhalb der Front 24 erfolgt, wobei die Lampe in einer Höhe relativ zu einer Bodenwand 26 entlang der Front 24 einstellbar ist. Die Bodenwand 26 definiert für ein unterhalb des Behältnisses 1 angeordnetes weiteres Behältnis eine Deckwand 27, wobei die Deckwand 27 im Allgemeinen auch durch das feststehende Möbelteil 3 gebildet sein kann.

Fig. 2b zeigt das Behältnis 1 umfassend die Antriebseinheit 2 mit dem Elektromotor 4, wobei der vergrößerte Detailausschnitt im Bereich der Anbindung des Elektromotors 4 an der Antriebseinheit 2 sowie der Weiterleitung von aus einer Stromquelle kommenden Strom dargestellt ist. Die Weiterleitung des Stroms kann über die Führungsvorrichtung 9 oder das Behältnis 1 (der Seitenwand 25 oder der Behältnisrückwand 6) erfolgen.

Fig. 2c, 2d und 2e veranschlaulichen die Anbindungseinrichtung 14 mit Elektromotor 4, einer alternativ zu dem Elektromotor 4 angebundenen Verriegelungsvorrichtung 32 und vor einer Verbindung einer gewünschten Bewegungstechnologie für das Behältnis. Im Allgemeinen kann die Verriegelungsvorrichtung 32 auch in Kombination mit dem Elektromotor 4 oder an einer anderweitigen Position der Anordnung vorgesehen sein. Wird eine manuelle Betätigung des Behältnisses 1 gewünscht, kann alternativ zu dem Elektromotor 4 beispielsweise eine Verriegelungsvorrichtung 32 an der Anbindungseinrichtung (stromleitend) angebunden werden.

Die Anbindungseinrichtung 14 und die Stromschnittstelle 41 sind geeignet, variierende Bewegungstechnologien oder Stromsenken 16 modulartig an dem Behältnis 1 anzubinden oder stromleitend mit dem Behältnis 1 zu verbinden.

In Fig. 2c ist erkenntlich, dass er Elektromotor 4 die Seitenwand 25 im Bereich einer Aufsatzleiste 40 bereichsweise umgreift, wobei der Elektromotor mit einem Magnetkontakt 15 mit der Anbindungseinrichtung und mit einem Magnetkontakt 15 mit der Aufsatzleiste 40 der Seitenwand 25 stromleitend verbunden ist. Die Aufsatzleiste 40 ist mit einem Magnetkontakt 15 mit der Behältnisrückwand 6 stromleitend verbunden, wobei dies nicht zwingend erforderlich ist und auch eine Stromweiterleitung in die Seitenwand 25 entfallen kann. Die stromleitende Verbindung kann im Allgemeinen auch abseits einer Magnetverbindung vorliegen.

In Fig. 2d ist ersichtlich, dass die Stromleitung 17 von dem feststehenden Möbelteil 3 über die Anbindungseinrichtung 14 für den Elektromotor 4 oder die Verriegelungsvorrichtung 32 zu der Verriegelungsvorrichtung 32 (oder einem an der Anbindungseinrichtung 14 angeordneten Elektromotor 4) geführt ist beziehungsweise mittels der Aufsatzleiste 40 über die Seitenwand 25 des Behältnisses 1 an die Front 24 des Behältnisses 1 geleitet wird.

Der Strom wird an einer Oberseite 33 der Seitenwand 25 in Gebrauchsstellung 7 des Behältnisses 1 und zumindest bereichsweise innerhalb der Seitenwand 25 geführt, wobei eine Stromverbindung zwischen der Aufsatzleiste 40 der Seitenwand 25 und der Behältnisrückwand 6 besteht, welche als Steckverbindung ausgebildet ist. Wird die Aufsatzleiste 40 in Richtung des Stauraums des Behältnisses eingeschwenkt, so wird eine Stromverbindung über die Behältnisrückwand 6 zur zweiten Seitenwand 25 (der zweiten Aufsatzleiste 40) konstituiert. Der Verbindungsvorgang der Stromleitungen 17 ist im Allgemeinen beliebig.

Die Verriegelungsvorrichtung 32 der Antriebseinheit 2 ist zur Hemmung einer Bewegung des Behältnisses 1 relativ zu dem feststehenden Möbelteil 3 bestimmt.

Fig. 2e zeigt, dass die Anbindungseinrichtung 14 einen Magnetkontakt 15 umfasst, über welchen der Elektromotor 4 an der Antriebseinheit 2 anordenbar und mit Strom versorgbar ist. Der Magnetkontakt 15 oder ein Magnet kann alternativ oder in Ergänzung an der Verriegelungsvorrichtung 32 oder dem Elektromotor 4 angeordnet sein.

Fig. 2f zeigt, dass eine Stromleitung 17 innerhalb einer Kabelschleppe 18 zur Bereitstellung eines Stromleitungsabschnittes während einer Bewegung des Behältnisses 1 mit der Seitenwand 25 verbunden und unterhalb der Bodenwand 26 angeordnet ist.

Die Anordnung umfassend die zwei Seitenwände 25 und die Behältnisrückwand 6 des Behältnisses 1 sowie die Führungsvorrichtung 9 ist derart konzipiert, dass an der Führungsvorrichtung 9 an der Anbindungseinrichtung 14 eine Stromschnittstelle 41 (zum Beispiel für den Elektromotor 4 oder die Verriegelungsvorrichtung 32) und an dem Behältnis 1 vier Stromschnittstellen 41 für die beiden Seitenwände 25 und die stromleitende Anbindung der zwischen den Seitenwänden 25 angeordneten Behältnisrückwand 6 vorgesehen ist, wobei im Allgemeinen die Anzahl an Stromschnittstellen 41 für das Behältnis 1 beliebig ist, wobei zum Beispiel lediglich Strom von der an der Anbindungseinrichtung 14 angeordneten Stromschnittstelle 41 an eine Seitenwand 25 transferiert werden kann. Auch ist denkbar, auf die Stromschnittstelle 41 der Anbindungseinrichtung 14 zu verzichten und Strom direkt an die Seitenwand 25 oder die Behältnisrückwand 6 zu übertragen.

Die Stromschnittstellen 41 sind zur Versorgung von Stromsenken 16 mit Energie vorgesehen und sind mit dem Behältnis 1 bewegungsgekoppelt, wobei die Stromschnittstellen 41 in Gebrauchsstellung 7 der Anordnung hinter der Behältnisrückwand 6 angeordnet sind. Die beiden den Seitenwänden 25 zugehörigen Stromschnittstellen 41 sind stirnseitig hinter der jeweiligen Seitenwand 25 angeordnet, wobei die Stromschnittstellen 41 der Behältnisrückwand 6 an die Seitenwände 25 angrenzend angeordnet sind.

Eine Stromschnittstelle 41 ist derart an der Führungsvorrichtung 9 angeordnet, dass das Behältnis 1 bei einer Montage oder Demontage des Behältnisses 1 an der Führungsvorrichtung 9 durch die Ausrichtung der Stromschnittstelle 41 automatisch stromleitend mit der Stromschnittstelle 41 gekoppelt wird.

Die Stromschnittstellen 41 umfassen einen Magnetkontakt 15, mit welchem Stromsenken 16 mit einer Stromquelle des feststehenden Möbelteiles 3 stromleitend verbindbar sind.

Fig. 2g zeigt eine an der Behältnisrückwand 6 angeordnete Stromsenke 16 in Form einer Steckdose 22, welche durch die Behältnisrückwand 6 ragt. Der Strom für die Steckdose 22 kann im Allgemeinen von der Anbindungsstelle 14, über die Seitenwand 25 oder die Behältnisrückwand 6 oder von einer - gegebenenfalls geführt über eine an der Führungsvorrichtung 3 angeordneten Stromleitung 17 - Stromquelle bezogen werden. Von der Steckdose 22 können im Allgemeinen Stromleitungen 17 zur Weiterleitung an anderweitige Stromsenken 16 wegführen.

In Fig. 3 ist schematisch ein kabelloses Ladegerät 23 in Form eines Induktionsladegerätes gezeigt. Beispielsweise kann der Bereich jedoch auch genutzt werden, um über eine Stromsenke 16 in Form einer Led, einer LED-Leiste oder einer LED-Fläche den Bereich des Behältnisses 1 auszuleuchten.

Fig. 4a zeigt die Führungsvorrichtung 9 mit daran angebundenen Seitenflächen 25 und Behältnisrückwand 6, wobei im vergrößerten Detailausschnitt eine von zwei Zahnstangen 13 ersichtlich ist, welche beispielsweise auch als Zahnriemen ausgebildet sein kann.

Es ist bei diesem Ausführungsbeispiel vorgesehen, dass zwei über eine Synchronisationsstange 12 verbundene, parallel und stationär relativ zu den Korpusschienen 10 angeordnete Zahnstangen 13 zur Synchronisation und Seitenstabilisierung einer Bewegung des Behältnisses 1 relativ zu dem feststehenden Möbelteil 3 über die Synchronisationsstange 12 vorgesehen sind.

Die Synchronisationsstange 12 wird direkt durch den Elektromotor 4 der Antriebseinheit 2 angetrieben, sodass das Behältnis 1 entlang der zwei Zahnstangen 13 bewegbar wird. Der (aus Übersichtlichkeitsgründen ausgeblendete) Elektromotor 4 der Antriebseinheit 2 ist mittelbar über eine der beiden Zahnstangen 13 an einer Korpusschiene 10 angeordnet.

Fig. 4b zeigt den Bereich der Anbindungseinrichtung 14 vergrößert dargestellt, wobei bei einer Anbindung des Elektromotors 4 an der Antriebseinheit 2 über den Magnetkontakt 15 automatisch eine Stromverbindung zum Stromsystem hergestellt wird.

Die Stromschnittstelle 41 der Anbindungseinrichtung 14 ist stromleitend mit der Stromschnittstelle 41 für die Seitenwand 25 verbunden, wobei Strom über die Seitenwand 25 an die Lampe 20 weitergeleitet werden kann. Eine Aufsatzleiste 40 der Seitenwand 25 ist hierfür vorgesehen, wobei dies nicht zwingend erforderlich ist. Die Seitenwand 25 weist an einer Seitenwandstirnseite 42 (hier eine Aufsatzleistenstirnseite) eine Seitenwandstromschnittstelle 44 korrespondierend zu der Stromschnittstelle 41 zur stromleitenden Anbindung der Seitenwand 25 an der Anordnung auf.

Im Allgemeinen kann direkt Strom von der Stromquelle oder mittelbar über die Stromschnittstelle 41 der Anbindungseinrichtung 14 zu der Behältnisrückwand 6 geleitet werden. Gezeigt ist eine Ausführungsform, wobei die Stromschnittstelle 41 der Aufsatzleiste 40 (der Seitenwand 25) in stromleitender Verbindung mit der Stromschnittstelle 41 der Behältnisrückwand 6 steht. Die Behältnisrückwand 6 weist hierzu an beiden Behältnisrückwandstirnseiten 45 eine Behältnisrückwandstromschnittstelle korrespondierend zu der Seitenwandstromschnittstelle zur stromleitenden Anbindung der Behältnisrückwand 6 an der Anordnung auf.

Die Stromleitung 17 für die Stromsenke 16 wird durch die Seitenwand 25 an die Front 24 des Behältnisses 1 und die am Behältnis angeordneten Stromsenken 16 geführt. Über die Behältnisrückwand 26 besteht in diesem Ausführungsbeispiel eine direkte Stromverbindung zwischen den beiden Seitenwänden 25.

Sämtliche Stromschnittstellen 41 umfassen einen Magnetkontakt 15 zur lösbaren stromleitenden Kopplung der Stromsenken 16, wobei dies nicht zwingend erforderlich ist.

Im Allgemeinen ist die Stromquelle an dem feststehenden Möbelteil 3 angeordnet.

Die Stromschnittstellen 41 sind über eine Stromleitung 17 oder Kabelschleppe 18 über einen gesamten Auszugsweg 11 des Behältnisses 1 entlang der Führungsvorrichtung 9 stromleitend mit der Stromquelle verbunden.

Die Stromschnittstelle 41 der Anbindungseinrichtung 14 ist zur Fixierung des Elektromotors 4 oder der Verriegelungsvorrichtung 32 über eine Magnetverbindung vorgesehen. Die Anbindungseinrichtung 14 umfasst eine zusätzliche Stromschnittstelle 41 für die stromleitende Verbindung mit der Seitenwand 25.

An der Anbindungseinrichtung 14 ist die Stromleitung 17 oder Kabelschleppe 18 über einen Magnetkontakt 15 stromleitend angebunden und Strom kann über die Anbindungseinrichtung 14 in das Behältnis 1 weitergeleitet werden.

Fig. 4c unterscheidet sich von Fig. 4a und Fig. 4b lediglich durch die Ausdehnung des vergrößerten Detailausschnittes.

Die Synchronisationsstange 12 steht über das Gehäuse in direktem Kontakt mit der Anbindungseinrichtung 14 und in unmittelbarer kraftübertragenden Interaktion mit dem Elektromotor 4.

Die Kabelschleppe 18 ist entlang ihrer Längserstreckung mit ihrer breiteren Seite parallel zu der Synchronisationsstange 12 ausgerichtet, sodass die Anordnung in vertikaler Richtung besonders kompakt ausgeführt ist und die Dicke der Kabelschleppe 18 unterhalb der Synchronisationsstange 12 geführt werden kann sowie die Gefahr einer Kollision mit der Synchronisationsstange 12 reduziert wird.

Die Kabelschleppe 18 ist an einer Stromschnittstelle 41 der Anbindungseinrichtung 14 über einen Magnetkontakt 15 angeordnet, wobei Strom an die Stromschnittstelle 41 für den Elektromotor (oder die Verriegelungsvorrichtung 32) und (innerhalb der Anbindungseinrichtung 14) an die Stromschnittstelle 41 für die Stromsenken 16 des Behältnisses 1 weitergeleitet wird. Die Anbindungseinrichtung 14 agiert sozusagen als Stromverteiler von über die Kabelschleppe 18 aus der Stromquelle zugeleitetem Strom an unterschiedliche Stromsenken 16, wobei im Allgemeinen das Behältnis 1 über die weiteren Stromschnittstellen 41 analog als Stromverteiler fungiert.

In Fig. 4d ist die Führungsvorrichtung 9 mit Blickwinkel auf eine Rückseite des Behältnisses dargestellt, wobei in der vergrößerten Detailansicht erkenntlich ist, dass die Anbindungseinrichtung 14 mit dem Behältnis 1 bewegungsgekoppelt und über eine Stromleitung 17 in der Kabelschleppe 18 mit einer Stromquelle des feststehenden Möbelteiles 3 automatisch stromleitend koppelbar ist, wenn die Kabelschleppe 18 stromleitend mit der Stromquelle des feststehenden Möbelteiles 3 verbunden ist. Die Stromquelle muss für die Anbindung des Elektromotors 4 oder der Montage des Behältnisses 1 nicht unmittelbar zugänglich sein.

Das Behältnis 1 ist durch Entkopplung oder Kopplung über die Anbindungseinrichtung 14 von dem feststehenden Möbelteil 3 demontierbar oder montierbar.

Die Stromleitung 17, die Kabelschleppe 18 sind entlang der Korpusschiene 10 in Verbindung mit der Zahnstange 13 geführt. Die am feststehenden Möbelteil 3 angeordnete Stromquelle kann im Allgemeinen an der Korpusschiene 10 geführt sein.

Die Anbindungseinrichtung 14 umfasst eine Stromschnittstelle 41 für die Kabelschleppe 18, eine Stromschnittstelle für den Elektromotor 4 (oder eine Verriegelungsvorrichtung 32) sowie eine Stromschnittstelle 41 für die automatische Stromkopplung bei Montage des Behältnisses 1.

In Gebrauchsstellung 7 der Anordnung ist eine Stromschnittstelle 41 in vertikaler Richtung nach oben ausgerichtet und eine Stromschnittstelle 41 orthogonal dazu orientiert.

Bevorzugt sind zumindest zwei Stromschnittstellen 41 an der Anbindungseinrichtung 14 vorgesehen.

Die Seitenwand 25 umfasst eine Seitenwandstromschnittstelle zur Anbindung an die Anbindungseinrichtung 14 zur Stromversorgung über die Stromquelle und eine Stromschnittstelle 41 für die Anbindung der Behältnisrückwand 6 über eine Behältnisrückwandstromschnittstelle der Behältnisrückwand 6.

In Fig. 4e ist die Kabelschleppe 18, umfassend die Stromleitung 17, vergrößert dargestellt, wobei im Allgemeinen lediglich eine Kabelschelppe 18 vorgesehen sein muss und Energie zur gegenüberliegenden Seite der Führungsvorrichtung 9 durch eine weitere Stromleitung 17 als direkte Verbindung vorgesehen sein kann. Die direkte Stromverbindung kann im Allgemeinen auch über die Synchronisationsstange 12 gegeben sein.

Fig. 4f zeigt, dass die Kabelschleppe 18 von der Führungsvorrichtung 9 entfernt werden kann und in stromleitender Verbindung mit der Anbindungseinrichtung 14 steht, um Energie von einer über die Führungsvorrichtung 9 geführte stromleitende Verbindung mit der Stromquelle zum Elektromotor 4 zu transportieren. Die Stromquelle kann stationär an dem feststehenden Möbelteil 3 angebunden sein. Die Stromquelle kann als Steckdose oder als Steckverbindung ausgebildet sein, wobei auch ein Magnetkontakt 15 möglich ist.

Die Anbindungseinrichtung 14 umfasst einen weiteren Magnetkontakt 15, mit welchem Strom von der Stromquelle zur Seitenwand 25 - insbesondere bei Anbindung der Aufsatzleiste 40 - vermittelbar ist. Alternativ oder in Ergänzung kann die Seitenwand 25 mit einem Magnetkontakt 15 des Elektromotors 4 verbunden werden.

Fig. 4g zeigt die für die Bewegungsübertragung beteiligten Bauteilkomponenten für die Umsetzung der von dem Elektromotor 4 generierten Kraft über die Zahnstange 13 auf die Ladenschiene 8.

Die Synchronisationsstange 12 umfasst zwei mit jeweils einer der beiden Zahnstangen 13 kämmende Zahnräder 34, wobei eines der beiden Zahnräder 34 für die Kopplung mit dem Elektromotor 4 vorgesehen sein kann. Im Allgemeinen ist die konstruktive Ausgestaltung des Abtriebes vom Elektromotor 4 auf die Synchronisationsstange 12 jedoch beliebig und kann beispielsweise über einen Riemen erfolgen. Ein dem Elektromotor 4 zugeordnetes kämmendes Zahnrad 34 zur Kraftübertragung auf die Synchronisationsstange 12 ist ebenfalls möglich. Auch ist denkbar, dass der Elektromotor 4 direkt respektive unmittelbar Kraft auf die Zahnstange 13 vermittelt.

Fig. 4h zeigt, dass durch die Anbindungseinrichtung 14 - über zwei Magnetkontakte 15 - Strom an den Elektromotor 4 und Strom an die Seitenwand 25 für von dem Elektromotor 4 gesonderte Stromsenken 16 (angeordnet bevorzugt am Behältnis 1) zuführbar ist. Der der Seitenwand 25 zuzuordnende Magnetkontakt 15 kann entfallen, wenn Strom über den Elektromotor 4 an die Seitenwand 25 (oder die Behältnisrückwand 6) weitergeleitet wird.

Die Führungsvorrichtung 9 umfasst die zwei Korpusschienen 10, die zwei relativ zu den Korpusschienen 10 verschiebbaren Ladenschienen 8, die durch den Elektromotor 4 der Antriebseinheit 2 angetriebene Synchronisationsstange 12 und die beiden Zahnstangen 13, wobei die Synchronisationsstange 12 und die zwei Zahnstangen 13 auch der Antriebseinheit 2 zugeordnet werden können.

Fig. 4i zeigt die Führungsvorrichtung 9, wobei im vergrößerten Detailausschnitt ein Adapter für die Seitenwand 25 des Behältnisses 1 zur Stromversorgung dargestellt ist. Die Steckdose 22 ist aus Gründen der Übersichtlichkeit von der vorgesehenen Position an der Führungsvorrichtung 9 entfernt, wobei das kämmende Zahnrad 34 an der dem Elektromotor 4 gegenüberliegenden Seite der Führungsvorrichtung 9 ersichtlich ist.

Rechts oben in der Abbildung ist die Anbindungseinrichtung 14 für den Elektromotor 4 ersichtlich, wobei links oben in der Abbildung eine Koppelvorrichtung der Aufsatzleiste 40 zur Stromweiterleitung in die Seitenwand 25 und die Behältnisrückwand 6 abgebildet ist.

Ausgehend von einer an dem feststehenden Möbelteil 3 angeordnete Stromquelle, ist eine an dem Behältnis 1 angeordnete Stromleitung 17 und eine an dem Behältnis 1 angeordnete Stromsenke 16 vorgesehen, wobei die Stromleitung 17 über eine an dem feststehenden Möbelteil 3 angeordnete Korpusschiene 10 geführt verläuft, wobei die Stromleitung 17 direkt zwischen den zwei Korpusschienen 10 oder Zahnstangen 13 in Verbindung mit dem feststehenden Möbelteiles 3 verlaufen kann.

Ein exemplarisches Verfahren zur Montage der Anordnung kann wie folgt expliziert werden: Das Behältnis 1 und die Antriebseinheit 2 werden bereitgestellt, wobei der Elektromotor 4 derart lösbar an der Anbindungseinrichtung 14 des Behältnisses 1 über ein Aufstecken mittels der Magnetverbindung angeordnet wird, dass der Elektromotor 4 mit dem Behältnis 1 bei einer relativen Bewegung zwischen dem Behältnis 1 und dem feststehenden Möbelteil 3 bewegungsgekoppelt ist. Weitere Stromsenken 16 des Behältnisses können über den Auszugsweg 11 hinweg stetig mit Strom von der am feststehenden Möbelteil angeordneten Stromquelle versorgt werden.

Das Behältnis 1 kann an dem feststehenden Möbelteil 3 über die Führungsvorrichtung 9 in einem einzigen Montageschritt eingehängt und mit einer Stromquelle des feststehenden Möbelteiles 3 automatisch verbunden werden, wobei das Behältnis 1 in einem einzigen Demontageprozessschritt gleichzeitig von der Stromquelle und der Führungsvorrichtung 9 des feststehenden Möbelteiles 3 getrennt wird.

Ein weiteres beispielhaftes Verfahren zur Montage der Anordnung kann folgend durchgeführt werden: Die Seitenwand 25, die Behältnisrückwand 6 und die Führungsvorrichtung 9 werden bereitgestellt, wobei an der Führungsvorrichtung 9 oder dem Behältnis 1 die Stromschnittstelle 41 zur Versorgung der Stromsenke 16 derart angeordnet wird, dass bei einer Bewegung des Behältnisses 1 die Stromschnittstelle 41 mitbewegt wird und die Stromschnittstelle 41 in Gebrauchsstellung 7 der Anordnung hinter der Behältnisrückwand 6 oder der Seitenwand 25 angeordnet ist.

Durch eine Verbindung der Behältnisrückwand 6 oder der Seitenwand 25 an dem Behältnis 1 kann eine stromleitende Verbindung zwischen der Stromschnittstelle 41 und der Behältnisrückwand 6 oder der Seitenwand 25 - beispielsweise von der Seitenwand 25 auf die Behältnisrückwand 6 - hergestellt werden. Zum Beispiel kann die stromleitende Verbindung zwischen der Stromschnittstelle 41 und der Behältnisrückwand 6 durch Anbindung der Seitenwand 25 hergestellt werden, wobei die Seitenwand 25 oder eine Aufsatzleiste 40 der Seitenwand 25 an dem Behältnis 1 eingeschwenkt wird. Analog kann die Behältnisrückwand 6 durch Einschwenken angebunden werden, um eine stromleitende Verbindung in der Anordnung oder in das Behältnis herzustellen.

## Patentansprüche

1. Anordnung aus einem Behältnis (1), insbesondere Schublade, und wenigstens einer Antriebseinheit (2) zur zumindest bereichsweise automatisierten Bewegung des Behältnisses (1) relativ zu einem feststehenden Möbelteil (3), insbesondere Möbelkorpus, umfassend einen, vorzugsweise mit 230 V versorgbaren, Elektromotor (4) und eine Steuerungs- und/oder Regelungseinrichtung (5) zur Ansteuerung des Elektromotors (4), wobei der Elektromotor (4), vorzugsweise die wenigstens eine Antriebseinheit (2), derart an dem Behältnis (1) und/oder einer Führungsvorrichtung (9) für das Behältnis (1) angeordnet ist, dass der Elektromotor (4) mit dem Behältnis (1) bewegungsgekoppelt ist und die wenigstens eine Antriebseinheit (2) eine Anbindungseinrichtung (14) für den Elektromotor (4) umfasst, über welche der Elektromotor (4) lösbar mit der wenigstens einen Antriebseinheit (2) koppelbar oder gekoppelt ist, **dadurch gekennzeichnet, dass** über die Anbindungseinrichtung (14) dem Elektromotor (4) Strom zuführbar ist und/oder über die Anbindungseinrichtung (14) wenigstens eine von dem Elektromotor (4) gesonderte Stromsenke (16) mit Strom versorgbar ist.

2. Anordnung nach Anspruch 1, wobei
- der Elektromotor (4) an einer Behältnisrückwand (6) des Behältnisses (1) und/oder in Gebrauchsstellung (7) der Anordnung, vorzugsweise durch die Behältnisrückwand (6) verdeckt, hinter der Behältnisrückwand (6) angeordnet ist und/oder über die wenigstens eine Antriebseinheit (2) Kraft von dem Elektromotor (4) auf eine Ladenschiene (8) einer an dem Behältnis (1) angeordneten Führungsvorrichtung (9) zur relativen Bewegung der Ladenschiene (9) gegenüber einer Korpusschiene (10) der Führungsvorrichtung (9) vermittelbar ist, und/oder
- die wenigstens eine Antriebseinheit (2) im Wesentlichen über einen Auszugsweg (11) des Behältnisses (1) oder zumindest über ein Drittel des Auszugsweges (11) des Behältnisses (1) hinweg in stetiger kraftvermittelbaren Verbindung mit dem Behältnis (1) steht und/oder das Behältnis (1) durch die wenigstens eine Antriebseinheit (2) im Wesentlichen über einen Auszugsweg (11) des Behältnisses (1) oder zumindest über ein Drittel des Auszugsweges (11) des Behältnisses (1) hinweg mit Kraft von der wenigstens einen Antriebseinheit (2) beaufschlagbar ist, und/oder
- zwei über eine Synchronisationsstange (12) verbindbare oder verbundene, vorzugsweise parallel und/oder stationär relativ zu einer gegebenenfalls vorhandenen Korpusschiene (10) angeordnete, Zahnstangen (13) oder Zahnriemen zur Synchronisation und/oder Seitenstabilisierung einer Bewegung des Behältnisses (1) relativ zu dem feststehenden Möbelteil (3) vorgesehen sind, wobei die Synchronisationsstange (12) durch den Elektromotor (4) der wenigstens einen Antriebseinheit (2), vorzugsweise unmittelbar, antreibbar ist, sodass das Behältnis (1) entlang der zwei Zahnstangen (13) oder Zahnriemen bewegbar ist, wobei vorzugsweise vorgesehen ist, dass die wenigstens eine Antriebseinheit (2) mittelbar über eine der beiden Zahnstangen (13) oder Zahnriemen an einer Korpusschiene (10) angeordnet ist und/oder die Synchronisationsstange (12) ein mit einer der beiden Zahnstangen (13) oder Zahnriemen und/oder dem Elektromotor (4) kämmendes Zahnrad (34) umfasst und/oder die Synchronisationsstange (12) in unmittelbarer Wechselwirkung mit der Anbindungseinrichtung (14) und/oder dem Elektromotor (4) steht.

3. Anordnung nach einem der vorangehenden Ansprüche, wobei
- die Anbindungseinrichtung (14) wenigstens einen Magneten oder Magnetkontakt (15) zur Sicherung des Elektromotors (4) an der wenigstens einen Antriebseinheit (2) umfasst oder vice versa und/oder
- über wenigstens einen Magneten oder Magnetkontakt (15) zur Sicherung des Elektromotors (4) an der wenigstens einen Antriebseinheit (2) dem Elektromotor (4) Strom zuführbar ist und/oder über die Anbindungseinrichtung (14) wenigstens eine von dem Elektromotor (4) gesonderte an dem Behältnis (1) angeordnete Stromsenke (16) mit Strom versorgbar ist.

4. Anordnung nach einem der vorangehenden Ansprüche, wobei die wenigstens eine Stromsenke, vorzugsweise unmittelbar, an zumindest einer Seitenwand (25) und/oder einer Behältnisrückwand (6) des Behältnisses (1) angeordnet ist und/oder, vorzugsweise mittelbar über wenigstens eine Stromleitung (17), stromleitend mit zumindest einer Seitenwand (25) und/oder der Behältnisrückwand (6) verbunden ist.

5. Anordnung nach einem der vorangehenden Ansprüche, wobei die Anbindungseinrichtung (14) mit dem Behältnis (1) bewegungsgekoppelt und/oder, vorzugsweise über eine Stromleitung (17) oder Kabelschleppe (18), mit einer Stromquelle des feststehenden Möbelteiles (3), vorzugsweise automatisch, stromleitend gekoppelt ist, wobei vorzugsweise vorgesehen ist, dass das Behältnis (1) durch Entkopplung oder Kopplung über die Anbindungseinrichtung (14) von dem feststehenden Möbelteil (3) demontierbar oder montierbar ist und/oder die Stromleitung (17), Kabelschleppe (18) oder Stromquelle an einer Korpusschiene (10) oder gegebenenfalls vorhandenen Zahnstange (13) oder Zahnriemen geführt ist.

6. Anordnung nach einem der vorangehenden Ansprüche, wobei eine an dem feststehenden Möbelteil (3) angeordnete Stromquelle, eine zumindest bereichsweise an dem Behältnis (1) angeordnete Stromleitung (17) und eine an dem Behältnis (1) angeordnete Stromsenke (16) vorgesehen sind, wobei die Stromleitung (17) über eine an dem feststehenden Möbelteil (3) angeordnete Korpusschiene (10) geführt verläuft und/oder die Stromleitung (17), vorzugsweise direkt, zwischen zwei Korpusschienen (10) und/oder Zahnstangen (13) oder Zahnriemen des feststehenden Möbelteiles (3) verläuft, wobei vorzugsweise vorgesehen ist, dass die Stromsenke (16) in Form
- des Elektromotors (4) für die wenigstens eine Antriebseinheit (2) und/oder
- einer Beleuchtungsvorrichtung (20), vorzugsweise Lampe und/oder LED-Leiste und/oder LED-Fläche, und/oder
- einer Kamera (21) und/oder
- einer Steckdose (22) und/oder
- eines, vorzugsweise kabellosen, Ladegerätes (23), vorzugsweise Induktionsladegerätes, und/oder
- einer Verriegelungsvorrichtung (32) und/oder eines Deckels für das Behältnis (1) und/oder
- eines Sockeltrittes und/oder eines Tablars und/oder
- eines Sensors (46) und/oder eines Datentransfermoduls (47), vorzugsweise angeordnet an einer Seitenwand (25) des Behältnisses (1), und/oder
- einer Temperierungsvorrichtung und/oder einer Entkeimungseinrichtung für das Behältnis (1) vorliegt.

7. Anordnung nach Anspruch 6, wobei
- die Stromsenke (16) an einer Front (24) und/oder einer Behältnisrückwand (6) und/oder einer Seitenwand (25) und/oder einer Bodenwand (26) und/oder einer Deckwand (27) des Behältnisses (1) und/oder des feststehenden Möbelteiles (3) angeordnet ist, wobei vorzugsweise vorgesehen ist, dass das Behältnis (1) und/oder das feststehende Möbelteil (3) wenigstens ein Separierungsmittel zur Aufteilung eines Stauraumes umfasst, an welchem die Stromsenke (16) und/oder die Stromleitung (17) angeordnet ist, und/oder
- die Stromleitung (17) von dem feststehenden Möbelteil (3) über die Anbindungseinrichtung (14) für einen Elektromotor (4) oder eine Verriegelungsvorrichtung (32) und/oder über eine Seitenwand (25), vorzugsweise Aufsatzleiste (40), des Behältnisses (1) an eine Front (24) des Behältnisses (1), vorzugsweise an einer Oberseite (33) der Seitenwand (25) in Gebrauchsstellung (7) des Behältnisses (1) und/oder zumindest bereichsweise innerhalb der Seitenwand (25), geführt ist, wobei vorzugsweise vorgesehen ist, dass das Behältnis (1), besonders bevorzugt die Seitenwand (25) oder eine Bodenwand (26), eine Stromleitung (17) oder Kabelschleppe (18) zur Bereitstellung eines Stromleitungsabschnittes während einer Bewegung des Behältnisses (1) umfasst.

8. Anordnung nach einem der vorangehenden Ansprüche, wobei
- die wenigstens eine Antriebseinheit (2) eine Verriegelungsvorrichtung (32) zur Hemmung einer Bewegung des Behältnisses (1) relativ zu dem feststehenden Möbelteil (3) umfasst, wobei die Verriegelungsvorrichtung (32) an der Anbindungseinrichtung (14), vorzugsweise durch den Magneten oder Magnetkontakt (15) der Anbindungseinrichtung (14), anordenbar ist oder einen Magneten oder Magnetkontakt (15) zur Anordnung an der Anbindungseinrichtung (14) umfasst, und/oder
- die wenigstens eine Antriebseinheit (2) eine Datenschnittstelle (35) und/oder eine Speichereinheit (36) und/oder eine Recheneinheit (37) umfasst und/oder eine, vorzugsweise direkte, Stromverbindung zwischen zwei an dem feststehenden Möbelteil (3) angeordneten Korpusschienen (10) besteht.

9. Anordnung nach einem der vorangehenden Ansprüche, wobei das Behältnis (1) zwei Seitenwände (25) und eine Behältnisrückwand (6) umfasst und eine Führungsvorrichtung (9) für eine relative Bewegung des Behältnisses (1) gegenüber dem feststehenden Möbelteil (3) vorgesehen ist, wobei an der Führungsvorrichtung (9) und/oder dem Behältnis (1) wenigstens eine Stromschnittstelle (41) zur Versorgung wenigstens einer Stromsenke (16) mit Energie bewegungsgekoppelt mit dem Behältnis (1) angeordnet ist, wobei die wenigstens eine Stromschnittstelle (41) in Gebrauchsstellung (7) der Anordnung hinter der Behältnisrückwand (6) und/oder der Seitenwände (25), vorzugsweise stirnseitig hinter einer der beiden Seitenwände (25), des Behältnisses (1) angeordnet ist, wobei vorzugsweise vorgesehen ist, dass
- zumindest eine Stromschnittstelle (41) derart an der Führungsvorrichtung (9) angeordnet ist, dass das Behältnis (1) bei einer Montage oder Demontage des Behältnisses (1) an der Führungsvorrichtung (9) durch die Ausrichtung der wenigstens einen Stromschnittstelle (41) automatisch stromleitend mit der wenigstens einen Stromschnittstelle (41) koppelbar oder entkoppelbar ist und/oder
- zumindest eine Stromschnittstelle (41) wenigstens einen Magneten oder Magnetkontakt (15) umfasst, mit welcher wenigstens eine Stromsenke (16) mit einer Stromquelle des feststehenden Möbelteiles (3) stromleitend verbindbar ist, und/oder
- die wenigstens eine Stromschnittstelle (41) stromleitend mit zumindest einer der beiden Seitenwände (25), vorzugsweise einer Aufsatzleiste (40) der Seitenwand (25), verbunden ist, wobei vorzugsweise vorgesehen ist, dass wenigstens eine Stromleitung (17) durch zumindest eine der beiden Seitenwände (25) an eine Front (24) des Behältnisses (1) und/oder an die wenigstens eine Stromsenke (16) geführt ist und/oder eine direkte Stromverbindung zwischen den beiden Seitenwänden (25), besonders bevorzugt über die Behältnisrückwand (6), besteht, und/oder
- die wenigstens eine Stromschnittstelle (41) wenigstens einen Magneten oder Magnetkontakt (15) zur lösbaren stromleitenden Kopplung der wenigstens einen Stromsenke (16) mit einer, vorzugsweise an dem feststehenden Möbelteil (3) angeordneten, Stromquelle umfasst und/oder
- die wenigstens eine Stromschnittstelle (41) über wenigstens eine Stromleitung (17) und/oder Kabelschleppe (18), vorzugsweise über einen gesamten Auszugsweg (11) des Behältnisses (1) entlang der Führungsvorrichtung (9), stromleitend mit einer an dem feststehenden Möbelteil (3) angeordneten Stromquelle in Verbindung steht und/oder
- die wenigstens eine Stromschnittstelle (41) an der Anbindungseinrichtung (14) für einen Elektromotor (4) oder eine Verriegelungsvorrichtung (32) angeordnet ist, wobei vorzugsweise vorgesehen ist, dass an der Anbindungseinrichtung (14) die wenigstens eine gegebenenfalls vorhandene Stromleitung (17) und/oder Kabelschleppe (18), besonders bevorzugt über wenigstens einen Magneten oder Magnetkontakt (15), stromleitend angebunden ist.

10. Möbel mit zumindest einer Anordnung nach einem der vorangehenden Ansprüche.

11. Verfahren zur Montage einer Anordnung nach einem der Ansprüche 1 bis 9, **gekennzeichnet durch** die folgenden Verfahrensschritte:
- das Behältnis (1) und die wenigstens eine Antriebseinheit (2) werden bereitgestellt und
- der Elektromotor (4) wird derart lösbar an der Anbindungseinrichtung (14) des Behältnisses (1) angeordnet, insbesondere aufgesteckt oder über eine Magnetverbindung verbunden, dass der Elektromotor (4) mit dem Behältnis (1) bei einer relativen Bewegung zwischen dem Behältnis (1) und einem feststehenden Möbelteil (3) bewegungsgekoppelt ist.

12. Verfahren nach Anspruch 11, wobei das Behältnis (1) durch die wenigstens eine Antriebseinheit (2) aus einer Schließstellung (38), einer Offenstellung (39) oder einer Stellung zwischen der Schließstellung (38) und der Offenstellung (39) vollständig oder nur bereichsweise in Richtung der Offenstellung (39) oder der Schließstellung (38) über den Elektromotor (4) angetrieben wird**.**

13. Verfahren nach Anspruch 11 oder 12, wobei das Behältnis (1) an dem feststehenden Möbelteil (3) über eine Führungsvorrichtung (9) eingehängt wird und/oder mit einer Stromquelle des feststehenden Möbelteiles (3), vorzugsweise automatisch, verbunden wird, wobei gegebenenfalls das Behältnis (1) in einem nachgelagerten Verfahrensschritt in einem einzigen Demontageprozessschritt gleichzeitig von der Stromquelle und dem feststehenden Möbelteil (3) getrennt wird.

14. Verfahren nach einem der Ansprüche 11 bis 13, wobei an der Führungsvorrichtung (9) oder dem Behältnis (1) die wenigstens eine Stromschnittstelle (41) zur Versorgung der wenigstens einen Stromsenke (16) derart angeordnet wird, dass bei einer Bewegung des Behältnisses (1) die wenigstens einen Stromschnittstelle (41) mitbewegt wird und die wenigstens eine Stromschnittstelle (41) in Gebrauchsstellung (7) der Anordnung hinter der Behältnisrückwand (6) und/oder der Seitenwand (25) angeordnet ist**.**

15. Verfahren nach Anspruch 14, wobei die Behältnisrückwand (6) und/oder eine Seitenwand (25) an dem Behältnis (1) angeordnet wird, sodass eine stromleitende Verbindung zwischen der wenigstens einen Stromschnittstelle (41), vorzugsweise einer an der Führungsvorrichtung (9) angeordneten Anbindungseinrichtung (14), und der Behältnisrückwand (6) und/oder der Seitenwand (25), vorzugsweise von der Seitenwand (25) auf die Behältnisrückwand (6), hergestellt wird, wobei vorzugsweise vorgesehen ist, dass die stromleitende Verbindung zwischen der wenigstens einen Stromschnittstelle (41) und der Behältnisrückwand (6) durch Anbindung der Seitenwand (25) hergestellt wird und/oder die Seitenwand (25), besonders bevorzugt Aufsatzleiste (40), an das Behältnis (1) eingeschwenkt wird.

## Claims

1. An assembly comprising a container (1), in particular a drawer, and at least one drive unit (2) for the at least partially automated movement of the container (1) relative to a stationary furniture part (3), in particular a furniture carcass, comprising an electric motor (4), preferably supplied with 230 V, and an open-loop and/or closed-loop control device (5) for controlling the electric motor (4), wherein the electric motor (4), preferably the at least one drive unit (2), is disposed on the container (1) and/or a guide device (9) for the container (1) in such a way that the electric motor (4) is coupled, with respect to motion, to the container (1), and the at least one drive unit (2) comprises a connection device (14) for the electric motor (4), by means of which the electric motor (4) is releasably couplable or coupled to the at least one drive unit (2), **characterized in that** by means of the connection device (14) power can be supplied to the electric motor (4) and/or at least one current sink (16) which is separate from the electric motor (4) can be supplied with power via the connection device (14).

2. The assembly according to claim 1, wherein
- the electric motor (4) is disposed on a container rear wall (6) of the container (1) and/or behind the container rear wall (6) in a use position (7) of the assembly, preferably concealed by the container rear wall (6), and/or force from the electric motor (4) can be transmitted to a drawer rail (8) of a guide device (9) disposed on the container (1) for the relative movement of the drawer rail (9) with respect to a carcass rail (10) of the guide device (9) by means of the at least one drive unit (2), and/or
- the at least one drive unit (2) is in continuous forcetransmittable connection with the container (1) substantially over a pull-out path (11) of the container (1) or at least over a third of the pull-out path (11) of the container (1) and/or force from the at least one drive unit (2) can be applied to the container (1) by the at least one drive unit (2) substantially over a pull-out path (11) of the container (1) or at least over a third of the pull-out path (11) of the container (1), and/or
- two toothed racks (13) or toothed belts, which can be connected or are connected by means of a synchronization rod (12), preferably disposed in parallel and/or stationary relative to a possibly present carcass rail (10), are provided for synchronizing and/or lateral stabilizing a movement of the container (1) relative to the stationary furniture part (3), wherein the synchronization rod (12) is drivable, preferably directly, by the electric motor (4) of the at least one drive unit (2), such that the container (1) is movable along the two toothed racks (13) or toothed belts, wherein preferably the at least one drive unit (2) is disposed indirectly by means of one of the two toothed racks (13) or toothed belts on a carcass rail (10) and/or the synchronization rod (12) comprises a gear wheel (34) meshing with one of the two toothed racks (13) or toothed belts and/or the electric motor (4), and/or the synchronization rod (12) is in direct interaction with the connection device (14) and/or the electric motor (4).

3. The assembly according to one of the preceding claims, wherein
- the connection device (14) comprises at least one magnet or magnetic contact (15) for securing the electric motor (4) to the at least one drive unit (2), or vice versa, and/or
- via at least one magnet or magnetic contact (15) for securing the electric motor (4) to the at least one drive unit (2), the electric motor (4) can be supplied with power and/or, via the connection device (14), at least one current sink (16) separate from the electric motor (4) and arranged on the container (19) can be supplied with power.

4. The assembly according to one of the previous claims, wherein the at least one current sink is disposed, preferably directly, on at least one side wall (25) and/or a container rear wall (6) of the container (1) and/or, preferably indirectly by means of at least one power cable (17), is electrically connected to at least one side wall (25) and/or the container rear wall (6).

5. The assembly according to one of the preceding claims, wherein the connection device (14) is coupled, with respect to motion, to the container (1) and/or is coupled, preferably by means of a power cable (17) or cable carrier (18), preferably automatically, in a current-conducting manner to a power source of the stationary furniture part (3), wherein it is preferably provided that the container (1) can be removed from or installed at the stationary furniture part (3) by decoupling or coupling by means of the connection device (14), and/or the power cable (17), cable carrier (18), or power source is guided on a carcass rail (10) or, if present, a toothed rack (13) or toothed belt.

6. The assembly according to one of the preceding claims, wherein a power source disposed on the stationary furniture part (3), a power cable (17) disposed at least in sections on the container (1) and a current sink (16) disposed on the container (1) are provided, wherein the power cable (17) runs over a carcass rail (10) disposed on the stationary furniture part (3) and/or the power cable (17) runs, preferably directly, between two carcass rails (10) and/or toothed racks (13) or toothed belts of the stationary furniture part (3), wherein it is preferably provided that the current sink (16) is present in the form of
- the electric motor (4) for the at least one drive unit (2), and/or
- a lighting device (20), preferably a lamp and/or LED strip and/or LED surface, and/or
- a camera (21), and/or
- an outlet (22), and/or
- a, preferably wireless, charger (23), preferably an induction charger, and/or
- a locking device (32) and/or a lid for the container (1), and/or
- a base step and/or a shelf, and/or
- a sensor (46) and/or a data transfer module (47), preferably disposed on a side wall (25) of the container (1), and/or
- a temperature control device and/or a disinfection device for the container (1).

7. The assembly according to claim 6, wherein
- the current sink (16) is disposed on a front (24) and/or a container rear wall (6) and/or a side wall (25) and/or a bottom wall (26) and/or a top wall (27) of the container (1) and/or on the stationary furniture part (3), wherein it is preferably provided that the container (1) and/or the stationary furniture part (3) comprises at least one separating means for dividing up a storage space at which the current sink (16) and/or the power cable (17) is disposed, and/or
- the power cable (17) is conducted from the stationary furniture part (3) via the connection device (14) for an electric motor (4) or a locking device (32) and/or via a side wall (25), preferably an attachment strip (40), of the container (1) to a front (24) of the container (1), preferably on an upper side (33) of the side wall (25) in the use position (7) of the container (1) and/or at least in regions within the side wall (25), wherein it is preferably provided that the container (1), particularly preferably the side wall (25) or a bottom wall (26), comprises a power cable (17) or cable carrier (18) for providing a power cable section during a movement of the container (1).

8. The assembly according to one of the preceding claims, wherein
- the at least one drive unit (2) comprises a locking device (32) for inhibiting a movement of the container (1) relative to the stationary furniture part (3), wherein the locking device (32) can be disposed on the connection device (14), preferably by the magnet or magnetic contact (15) of the connection device (14), or comprises a magnet or magnetic contact (15) for arrangement on the connection device (14), and/or
- the at least one drive unit (2) comprises a data interface (35) and/or a memory unit (36) and/or a computing unit (37) and/or there is a, preferably direct, power connection between two carcass rails (10) disposed on the stationary furniture part (3).

9. The assembly according to one of the preceding claims, wherein the container (1) comprises two side walls (25) and a container rear wall (6) and a guide device (9) is provided for a relative movement of the container (1) with respect to the stationary furniture part (3), wherein at least one current interface (41) for supplying at least one current sink (16) with energy is disposed on the guide device (9) and/or the container (1) in a motion-coupled manner with the container (1), wherein, in the use position (7) of the assembly, the at least one current interface (41) is disposed behind the container rear wall (6) and/or the side walls (25), preferably at the front behind one of the two side walls (25) of the container (1), wherein it is preferably provided, that
- at least one current interface (41) is disposed on the guide device (9) such that the container (1) can be automatically coupled to or decoupled in an electrically conductive manner from the at least one current interface (41) during installation or removal of the container (1) on/from the guide device (9) by aligning the at least one current interface (41), and/or
- at least one current interface (41) comprises at least one magnet or magnetic contact (15) with which at least one current sink (16) can be electrically connected to a power source of the stationary furniture part (3), and/or
- the at least one current interface (41) is electrically connected to at least one of the two side walls (25), preferably to an attachment strip (40) of the side wall (25), wherein preferably at least one power cable (17) is conducted through at least one of the two side walls (25) to a front (24) of the container (1) and/or to the at least one current sink (16) and/or there is a direct power connection between the two side walls (25), particularly preferably via the container rear wall (6), and/or
- the at least one current interface (41) comprises at least one magnet or magnetic contact (15) for releasable current-conducting coupling of the at least one current sink (16) to a current source, preferably disposed on the stationary furniture part (3), and/or
- the at least one current interface (41) is connected in a current-conducting manner to a power source disposed on the stationary furniture part (3) by means of at least one power cable (17) and/or cable carrier (18), preferably over an entire pull-out path (11) of the container (1) along the guide device (9), and/or
- the at least one current interface (41) is disposed on the connection device (14) for an electric motor (4) or a locking device (32), wherein it is preferably provided that the at least one optionally present power cable (17) and/or cable carrier (18) is connected in a current-conducting manner to the connection device (14), particularly preferably by means of at least one magnet or magnetic contact (15).

10. A piece of furniture having at least one assembly according to one of the preceding claims.

11. A method for installing an assembly according to one of claims 1 to 9, **characterized by** the following method steps:
- providing the container (1) and the at least one drive unit (2) and
- releasably disposing the electric motor (4) on the connection device (14) of the container (1), in particular plugging it on or connecting it by means of a magnetic connection, such that the electric motor (4) is coupled, with respect to motion, to the container (1) during a relative movement between the container (1) and a stationary furniture part (3).

12. The method according to claim 11, wherein the container (1) is driven by the at least one drive unit (2) from a closed position (38), an open position (39), or a position between the closed position (38) and the open position (39) completely or only partially towards the open position (39) or the closed position (38) by means of the electric motor (4).

13. The method according to claim 11 or 12, wherein the container (1) is hung into the stationary furniture part (3) by means of a guide device (9) and/or is connected, preferably automatically, to a power source of the stationary furniture part (3), wherein the container (1) is optionally disconnected from the power source and the stationary furniture part (3) simultaneously in a single removal process step of a subsequent process step.

14. The method according to one of claims 11 to 13, wherein the at least one current interface (41) for supplying the at least one current sink (16) is disposed on the guide device (9) or the container (1) in such a way that, when the container (1) moves, the at least one current interface (41) is moved along and the at least one current interface (41) is disposed behind the container rear wall (6) and/or the side wall (25) in the use position (7) of the assembly.

15. The method according to claim 14, wherein the container rear wall (6) and/or a side wall (25) is disposed on the container (1) such that a current-conducting connection is established between the at least one current interface (41), preferably a connection device (14) disposed on the guide device (9), and the container rear wall (6) and/or the side wall (25), preferably from the side wall (25) to the container rear wall (6), wherein it is preferably provided that the current-conducting connection between the at least one current interface (41) and the container rear wall (6) is established by connecting the side wall (25), and/or the side wall (25), particularly preferably the attachment strip (40), is pivoted towards the container (1).

## Revendications

1. Ensemble constitué d'un réceptacle (1), notamment d'un tiroir, et d'au moins une unité d'entraînement (2) pour le déplacement automatisé au moins de manière partielle du réceptacle (1) par rapport à une partie de meuble (3) fixe, notamment un corps de meuble, comprenant un moteur électrique (4), de préférence pouvant être alimenté en 230 V, et un dispositif de commande et/ou de régulation (5) pour commander le moteur électrique (4), le moteur électrique (4), de préférence ladite au moins une unité d'entraînement (2), étant disposé sur le réceptacle (1) et/ou sur un dispositif de guidage (9) pour le réceptacle (1) de telle sorte que le moteur électrique (4) soit couplé en mouvement au réceptacle (1), et ladite au moins une unité d'entraînement (2) comprenant un dispositif de liaison (14) pour le moteur électrique (4), par l'intermédiaire duquel le moteur électrique (4) peut être couplé, ou est couplé, de manière détachable à ladite au moins une unité d'entraînement (2), **caractérisé en ce que** du courant peut être fourni au moteur électrique (4) par l'intermédiaire du dispositif de liaison (14), et/ou au moins un consommateur électrique (16) distinct du moteur électrique (4) peut être alimenté en courant par l'intermédiaire du dispositif de liaison (14).

2. Ensemble selon la revendication 1, dans lequel
- le moteur électrique (4) est disposé sur une paroi arrière (6) du réceptacle (1) et/ou, dans une position d'utilisation (7) de l'ensemble, derrière la paroi arrière de réceptacle (6), de préférence masqué par la paroi arrière de réceptacle (6), et/ou
- par l'intermédiaire de ladite au moins une unité d'entraînement (2), une force peut être transmise du moteur électrique (4) à un rail de tiroir (8) d'un dispositif de guidage (9) disposé sur le réceptacle (1), pour le déplacement relatif du rail de tiroir (9) par rapport à un rail de corps (10) du dispositif de guidage (9), et/ou
- ladite au moins une unité d'entraînement (2) est en liaison de transmission de force continue avec le réceptacle (1) sensiblement sur une course d'extraction (11) du réceptacle (1) ou au moins sur un tiers de la course d'extraction (11) du réceptacle (1), et/ou le réceptacle (1) peut être soumis à une force provenant de ladite au moins une unité d'entraînement (2) sensiblement sur une course d'extraction (11) du réceptacle (1) ou au moins sur un tiers de la course d'extraction (11) du réceptacle (1), et/ou
- deux crémaillères (13) ou courroies dentées sont prévues pour la synchronisation et/ou la stabilisation latérale d'un déplacement du réceptacle (1) par rapport à la partie de meuble fixe (3), lesquelles peuvent être reliées, ou sont reliées, par une barre de synchronisation (12), de préférence disposées parallèlement et/ou de manière stationnaire par rapport à un rail de corps (10) éventuellement présent, la barre de synchronisation (12) pouvant être entraînée, de préférence directement, par le moteur électrique (4) de ladite au moins une unité d'entraînement (2), de telle sorte que le réceptacle (1) peut être déplacé le long des deux crémaillères (13) ou courroies dentées, étant de préférence prévu que ladite au moins une unité d'entraînement (2) soit disposée indirectement sur un rail de corps (10) par l'intermédiaire de l'une des deux crémaillères (13) ou courroies dentées, et/ou que la barre de synchronisation (12) comprenne une roue dentée (34) engrenant avec l'une des deux crémaillères (13) ou courroies dentées et/ou le moteur électrique (4), et/ou que la barre de synchronisation (12) soit en interaction directe avec le dispositif de liaison (14) et/ou le moteur électrique (4).

3. Ensemble selon l'une des revendications précédentes, dans lequel
- le dispositif de liaison (14) comprend au moins un aimant ou contact magnétique (15) pour la fixation du moteur électrique (4) sur ladite au moins une unité d'entraînement (2), ou vice versa, et/ou
- du courant peut être fourni au moteur électrique (4) par l'intermédiaire d'au moins un aimant ou contact magnétique (15) destiné à la fixation du moteur électrique (4) sur ladite au moins une unité d'entraînement (2), et/ou au moins un consommateur électrique (16) distinct du moteur électrique (4) et disposé sur le réceptacle (1) peut être alimenté en courant par l'intermédiaire du dispositif de liaison (14).

4. Ensemble selon l'une des revendications précédentes, dans lequel ledit au moins un consommateur électrique est disposé, de préférence directement, sur au moins une paroi latérale (25) et/ou une paroi arrière (6) du réceptacle (1) et/ou est relié de manière électriquement conductrice, de préférence indirectement par l'intermédiaire d'au moins une ligne électrique (17), à au moins une paroi latérale (25) et/ou à la paroi arrière de réceptacle (6).

5. Ensemble selon l'une des revendications précédentes, dans lequel le dispositif de liaison (14) est couplé en mouvement au réceptacle (1) et/ou est couplé de manière électriquement conductrice, de préférence automatiquement, à une source de courant de la partie de meuble (3) fixe, de préférence par l'intermédiaire d'une ligne électrique (17) ou d'une chaîne porte-câbles (18), étant de préférence prévu que le réceptacle (1) puisse être démonté de ou monté sur la partie de meuble fixe (3) par découplage ou couplage via le dispositif de liaison (14), et/ou que la ligne électrique (17), la chaîne porte-câbles (18) ou la source de courant soit guidée sur un rail de corps (10) ou sur une crémaillère (13) ou une courroie dentée éventuellement prévue.

6. Ensemble selon l'une des revendications précédentes, dans lequel sont prévus une source de courant disposée sur la partie de meuble fixe (3), une ligne électrique (17) disposée au moins en partie sur le réceptacle (1), et un consommateur électrique (16) disposé sur le réceptacle (1), la ligne électrique (17) s'étendant de manière guidée sur un rail de corps (10) disposé sur la partie de meuble (3) fixe, et/ou la ligne électrique (17) s'étendant, de préférence directement, entre deux rails de corps (10) et/ou crémaillères (13) ou courroies dentées de la partie de meuble fixe (3), étant de préférence prévu que le consommateur électrique (16) se présente sous la forme
- du moteur électrique (4) pour ladite au moins une unité d'entraînement (2), et/ou
- d'un dispositif d'éclairage (20), de préférence une lampe et/ou une bande LED et/ou une surface LED, et/ou
- d'une caméra (21), et/ou
- d'une prise électrique (22), et/ou
- d'un chargeur, de préférence sans fil (23), de préférence un chargeur à induction, et/ou
- d'un dispositif de verrouillage (32), et/ou d'un couvercle pour le réceptacle (1), et/ou
- d'un marchepied de socle et/ou d'une tablette, et/ou
- d'un capteur (46) et/ou d'un module de transfert de données (47), de préférence disposé sur une paroi latérale (25) du réceptacle (1), et/ou
- d'un dispositif de régulation thermique et/ou d'un dispositif de désinfection pour le réceptacle (1).

7. Ensemble selon la revendication 6, dans lequel
- le consommateur électrique (16) est disposé sur une façade (24) et/ou une paroi arrière de réceptacle (6) et/ou une paroi latérale (25) et/ou une paroi de fond (26) et/ou une paroi supérieure (27) du réceptacle (1) et/ou de la partie de meuble (3) fixe, étant de préférence prévu que le réceptacle (1) et/ou la partie de meuble fixe (3) comprenne au moins un moyen de séparation pour subdiviser un espace de rangement et sur lequel sont disposés le consommateur électrique (16) et/ou la ligne électrique (17), et/ou
- la ligne électrique (17) est guidée depuis la partie de meuble (3) fixe, via le dispositif de liaison (14), pour un moteur électrique (4) ou un dispositif de verrouillage (32), et/ou via une paroi latérale (25), de préférence une barre rapportée (40), du réceptacle (1), jusqu'à une façade (24) du réceptacle (1), de préférence une face supérieure (33) de la paroi latérale (25) dans la position d'utilisation (7) du réceptacle (1) et/ou au moins partiellement à l'intérieur de la paroi latérale (25), étant de préférence prévu que le réceptacle (1), particulièrement de préférence la paroi latérale (25) ou une paroi de fond (26), comprenne une ligne électrique (17) ou une chaîne porte-câbles (18) pour fournir une section de ligne électrique pendant un déplacement du réceptacle (1).

8. Ensemble selon l'une des revendications précédentes, dans lequel
- ladite au moins une unité d'entraînement (2) comprend un dispositif de verrouillage (32) pour empêcher un déplacement du réceptacle (1) par rapport à la partie de meuble (3) fixe, le dispositif de verrouillage (32) pouvant être disposé sur le dispositif de liaison (14), de préférence par l'intermédiaire de l'aimant ou du contact magnétique (15) du dispositif de liaison (14), ou comprenant un aimant ou un contact magnétique (15) destiné à être disposé sur le dispositif de liaison (14), et/ou
- ladite au moins une unité d'entraînement (2) comprend une interface de données (35) et/ou une unité de mémoire (36) et/ou une unité de calcul (37), et/ou une liaison électrique, de préférence directe, est établie entre deux rails de corps (10) disposés sur la partie de meuble (3) fixe.

9. Ensemble selon l'une des revendications précédentes, dans lequel le réceptacle (1) comprend deux parois latérales (25) et une paroi arrière de réceptacle (6), et un dispositif de guidage (9) est prévu pour un déplacement relatif du réceptacle (1) par rapport à la partie de meuble (3) fixe, au moins une interface électrique (41) destinée à alimenter en énergie au moins un consommateur électrique (16) étant disposée sur le dispositif de guidage (9) et/ou le réceptacle (1) en étant couplée en mouvement au réceptacle (1), ladite au moins une interface électrique (41) étant disposée, dans une position d'utilisation (7) de l'ensemble, derrière la paroi arrière de réceptacle (6) et/ou les parois latérales (25) du réceptacle (1), de préférence frontalement derrière l'une des deux parois latérales (25), étant de préférence prévu que
- au moins une interface électrique (41) soit disposée sur le dispositif de guidage (9) de telle sorte que, lors d'un montage ou d'un démontage du réceptacle (1) sur le dispositif de guidage (9), le réceptacle (1) peut être automatiquement couplé ou découplé de manière électriquement conductrice à ladite au moins une interface électrique (41) par l'alignement de ladite au moins une interface électrique (41), et/ou
- au moins une interface électrique (41) comprenne au moins un aimant ou un contact magnétique (15), au moyen duquel au moins un consommateur électrique (16) peut être relié de manière électriquement conductrice à une source de courant de la partie de meuble (3) fixe, et/ou
- ladite au moins une interface électrique (41) soit reliée de manière électriquement conductrice à au moins l'une des deux parois latérales (25), de préférence à une barre rapportée (40) de la paroi latérale (25), étant de préférence prévu qu'au moins une ligne électrique (17) soit guidée à travers au moins l'une des deux parois latérales (25) jusqu'à une façade (24) du réceptacle (1) et/ou jusqu'audit au moins un consommateur électrique (16), et/ou qu'une liaison électrique directe existe entre les deux parois latérales (25), particulièrement de préférence par l'intermédiaire de la paroi arrière de réceptacle (6), et/ou
- ladite au moins une interface électrique (41) comprenne au moins un aimant ou un contact magnétique (15) pour un couplage conducteur d'électricité détachable dudit au moins un consommateur électrique (16) avec une source de courant disposée, de préférence, sur la partie de meuble (3) fixe, et/ou
- ladite au moins une interface électrique (41) soit reliée de manière électriquement conductrice, par l'intermédiaire d'au moins une ligne électrique (17) et/ou d'une chaîne porte-câbles (18), à une source de courant disposée sur la partie de meuble (3) fixe, de préférence sur toute une course d'extraction (11) du réceptacle (1) le long du dispositif de guidage (9), et/ou
- ladite au moins une interface électrique (41) soit disposée sur le dispositif de liaison (14) pour un moteur électrique (4) ou un dispositif de verrouillage (32), étant de préférence prévu que, sur le dispositif de liaison (14), ladite au moins une ligne électrique (17) et/ou chaîne porte-câbles (18) éventuellement présente soit raccordée de manière électriquement conductrice, particulièrement de préférence par l'intermédiaire d'au moins un aimant ou un contact magnétique (15).

10. Meuble comprenant au moins un ensemble selon l'une des revendications précédentes.

11. Procédé de montage d'un ensemble selon l'une des revendications 1 à 9, **caractérisé par** les étapes de procédé suivantes :
- le réceptacle (1) et ladite au moins une unité d'entraînement (2) sont mis à disposition, et
- le moteur électrique (4) est disposé de manière détachable sur le dispositif de liaison (14) du réceptacle (1), notamment est emboîté ou relié par une liaison magnétique, de telle sorte que le moteur électrique (4) est couplé en mouvement au réceptacle (1) lors d'un déplacement relatif entre le réceptacle (1) et une partie de meuble (3) fixe.

12. Procédé selon la revendication 11, dans lequel le réceptacle (1) est entraîné, par ladite au moins une unité d'entraînement (2), depuis une position fermée (38), une position ouverte (39) ou une position située entre la position fermée (38) et la position ouverte (39), complètement ou seulement partiellement en direction de la position ouverte (39) ou de la position fermée (38), par l'intermédiaire du moteur électrique (4).

13. Procédé selon la revendication 11 ou 12, dans lequel le réceptacle (1) est suspendu sur la partie de meuble (3) fixe par l'intermédiaire d'un dispositif de guidage (9) et/ou est relié, de préférence automatiquement, à une source de courant de la partie de meuble (3) fixe, le réceptacle (1) pouvant éventuellement être séparé, dans une étape de procédé ultérieure, simultanément de la source de courant et de la partie de meuble (3) fixe en une seule étape de démontage.

14. Procédé selon l'une des revendications 11 à 13, dans lequel ladite au moins une interface électrique (41) destinée à alimenter ledit au moins un consommateur électrique (16) est disposée sur le dispositif de guidage (9) ou le réceptacle (1) de telle sorte que, lors d'un déplacement du réceptacle (1), ladite au moins une interface électrique (41) soit déplacée conjointement, et que ladite au moins une interface électrique (41) soit disposée, dans la position d'utilisation (7) de l'ensemble, derrière la paroi arrière de réceptacle (6) et/ou la paroi latérale (25).

15. Procédé selon la revendication 14, dans lequel la paroi arrière de réceptacle (6) et/ou une paroi latérale (25) est disposée sur le réceptacle (1) de telle sorte qu'une liaison conductrice d'électricité soit établie entre ladite au moins une interface électrique (41), de préférence un dispositif de liaison (14) disposé sur le dispositif de guidage (9), et la paroi arrière de réceptacle (6) et/ou la paroi latérale (25), de préférence depuis la paroi latérale (25) vers la paroi arrière de réceptacle (6), étant de préférence prévu que la liaison conductrice d'électricité entre ladite au moins une interface électrique (41) et la paroi arrière de réceptacle (6) soit établie par la fixation de la paroi latérale (25), et/ou que la paroi latérale (25), particulièrement de préférence une barre rapportée (40), soit pivotée vers le réceptacle (1).
